# EUROPÄISCHE PATENTSCHRIFT

(11) **EP 4 013 569 B1**
(45) Veröffentlichungstag und Bekanntmachung des Hinweises auf die Patenterteilung: **29.07.2026**
(21) Anmeldenummer: 20780555.7
(22) Anmeldetag: 10.08.2020
(51) Int. Cl.: B24B 3/18, B24B 27/00, B24D 5/06, B24B 3/02, B24B 3/24, B24B 19/04, B24B 29/00, B24D 13/02

(54) **VORRICHTUNG UND VERFAHREN ZUR SCHNEIDKANTENPRÄPARATION**
APPARATUS AND METHOD FOR CUTTING EDGE PREPARATION
DISPOSITIF ET PROCÉDÉ DE PRÉPARATION D'ARÊTE TRANCHANTE

(30) Priorität: 14.08.2019 DE 102019005692; 07.10.2019 DE 202019004112 U
(43) Veröffentlichungstag der Anmeldung: 22.06.2022
(73) Patentinhaber: GDS Präzisionszerspanungs GmbH, 72131 Ofterdingen (DE)
(72) Erfinder: BATHE, Timo, 44229 Dortmund (DE)
(74) Vertreter: Daub, Thomas
(86) Internationale Anmeldenummer: PCT/DE2020/000184
(87) Internationale Veröffentlichungsnummer: WO 2021/027986

(56) Entgegenhaltungen:
- EP-A2- 0 059 028
- DE-B4- 102011 054 276
- US-A- 1 717 554
- US-A- 3 393 477
- US-A1- 2009 253 356

## Beschreibung

Die Erfindung betrifft eine Vorrichtung und ein Verfahren zur Schneidkantenpräparation gemäß Oberbegriff des Anspruches 1 und ein Verfahren gemäß Oberbegriff des Anspruches 12 sowie einen zerspanbaren Schleifkörper gemäß Oberbegriff des Anspruches 22.

Für unterschiedliche Bearbeitungsaufgaben werden in der spanenden Fertigung Werkzeuge benötigt, die hohe Fertigungsgenauigkeiten am Bauteil erzielen und gleichzeitig lange Standzeiten erreichen, um eine wirtschaftliche und wettbewerbsfähige Produktherstellung der produzierenden Unternehmen sicherzustellen. Neben einer guten Verschleißbeständigkeit der Werkzeuge ist ein vorhersagbares Verschleißverhalten zur Gewährleistung einer hohen Prozesssicherheit erforderlich. Zur Verbesserung des Einsatzverhaltens von Zerspanungswerkzeugen hat sich insbesondere im Bereich der Hartmetallwerkzeuge die sogenannte Schneidkantenpräparation als ein wichtiger Prozessschritt in der Herstellungskette etabliert. Als Schneidkantenpräparation wird hierbei eine Feinbearbeitung insbesondere der Werkzeug-schneide nach dem Schleifprozess zur Herstellung der eigentlichen Werkzeugmakrogestalt bezeichnet. Aufgrund des sprödharten Materialverhaltens von Hartmetallen kommt es infolge des Schleifprozesses zu mikroskopischen Defekten, wie Ausbrüchen entlang der Schneidkante. Mithilfe der Schneidkantenpräparation können diese Defekte beseitigt und eine an den spezifischen Zerspanungsprozess angepasste Schneidkantengestalt erzeugt werden. Mit dieser belastungsgerechten Auslegung der Schneidkante ist es in vielen Bearbeitungsfällen darüber hinaus möglich, die Stabilität der Schneidkanten derart zu steigern, dass erhöhte Zeitspanvolumina gewählt werden können, ohne dabei Standzeitverluste zu verzeichnen. Hierdurch lässt sich die Wirtschaftlichkeit der Fertigung deutlich steigern.

Bisherige bekannte und zum Teil etablierte Verfahren zur Schneidkantenpräparation basieren in erster Linie auf Verfahren mit geometrisch unbestimmter Schneide wie Strahlspanen, Magnetfinishen, Schleppschleifen und Strömungsschleifen. Darüber hinaus sind weitere trennende Verfahren, wie das Bürsten, die Funkenerosion und das Laserabtragen sowie das Schleifen von Verrundungen, zur Präparation von Schneidkanten bekannt. Den genannten Verfahren ist gemeinsam, dass zur Durchführung in der Regel eine spezielle Maschine oder Einrichtung benötigt wird, die häufig mit hohen Investitionskosten verbunden ist. Diese Investitionskosten stellen gerade für kleine und mittelständische werkzeugherstellende Unternehmen eine große Hürde dar. Ein weiterer Nachteil, der sich mit den genannten Verfahren ergibt, ist eine zum Teil deutliche Erhöhung der Durchlaufzeit in der Werkzeugfertigung. Diese resultiert zum einen aus der zusätzlichen Prozesszeit, die sich aus dem Präparationsprozess ergibt. Zum anderen ist durch den Einsatz einer eigenständigen Maschine in der Regel ein zusätzlicher Handhabungsaufwand erforderlich. Ergänzend ist zu erwähnen, dass nach aktuellem Stand der Technik keines der oben beschriebenen Verfahren zur Präparation von nachgeschliffenen Werkzeugen verwendet wird. Aufgrund der fehlenden Möglichkeit einer Präparation von Schneidkanten im nachgeschliffenen Zustand erreichen diese Werkzeuge meist nicht die Standmengen von neuen Werkzeugen.

Jedes der genannten Verfahren besitzt spezifische Vor- und Nachteile, die sich einerseits auf die Verfahrensanwendung selbst, als auch auf die resultierende Kanten- und Oberflächengestalt der Werkzeuge beziehen. Aufgrund der großen Relevanz für die Industrie wird im Weiteren ausschließlich auf die Verfahren Strahlspanen, Bürsten, Schleppschleifen, das Schleifen, insbesondere unter Einsatz elastisch gebundener Schleifscheiben, sowie des ähnlichem dem diesen Verfahren ähnlichem Drillpolish eingegangen.

Beim Strahlspanen wird ein Strahlmittel bestehend aus Abrasivmedium und Trägermedium über eine Strahldüse mit großer kinetischer Energie auf die Werkstückober-fläche beschleunigt. Das Abrasivmedium wird nach Kornart, Korngröße und Kornform unterschieden. Das Trägermedium ist dabei häufig eine Flüssigkeit oder Luft. Die wichtigsten Prozesseinflüsse auf das Verfahren sind neben der Wahl des Strahlmittels die Strahlvorschubgeschwindigkeit, der Strahldruck und der Strahlwinkel. Das Verfahren erlaubt eine flexible Führung der Strahldüse oder des zu präparierenden Werkzeugs, wodurch die gezielte Bearbeitung einzelner Schneidenbereiche möglich ist. Damit eignet es sich insbesondere zur Erzeugung komplexer Schneidkantengestalten mit tendenziell geringeren Verrundungsgrößen, wobei die gezielte Steuerung des Materialabtrages sehr schwierig ist. Es kann insbesondere bei sehr kleinen Werkzeugdurchmessern und eng beieinander liegenden Schneiden aufgrund sogenannter Passivstrahlungen zur unerwünschten Beeinflussung weiterer nicht zu präparierender Schneidkanten kommen. Hierdurch wird die Prozessgenauigkeit bzw. die Reproduzierbarkeit des Prozessergebnisses negativ beeinflusst. Auf den Frei- und Spanflächen, die an die gestrahlten Schneidkante angrenzen und mit dem Abrasivstrahl in Kontakt kommen, bildet sich eine charakteristische Grübchenstruktur aus, die in der Regel zu einer optischen Mattierung der Oberfläche führt.

Ein ebenfalls im industriellen Umfeld etabliertes Verfahren ist das Bürsten. Der Materialabtrag erfolgt, indem eine rotierende mit Abrasivmedium versetzte Bürste entlang der Schneidkante des Werkzeugs verfahren wird. Das Verfahren ist zur effizienten Erzeugung größerer und asymmetrischer Verrundungen geeignet. Prozessseitige Einflussfaktoren des Verfahrens sind die Schnittgeschwindigkeit, die Vorschubgeschwindigkeit, die Zustellung, der Neigungswinkel der Schneidkante und die Bürstdauer. Die werkzeugseitigen Einflüsse sind der Fadendurchmesser, die Korngröße des Abrasivmediums, der Borstentyp und die Borstendichte. Aufgrund dieser Vielzahl an Einflussfaktoren ist die Prozessbeherrschung komplex und erfordert genaue Kenntnisse des Verfahrens und der Wechselwirkungen zur zielgenauen Umsetzung. Zusätzlich zur Prozessbeherrschung wird die Prozesssicherheit durch den Borstenverschleiß negativ beeinflusst. Die Erzeugung komplexer Schneidengestalten ist bei kleineren Werkzeugdurchmessern ebenfalls begrenzt.

Das Schleppschleifen, eine Variante des Gleitschleifens, ist ein im industriellen Umfeld ebenfalls weit verbreitetes Verfahren. Der Materialabtrag erfolgt, indem die zu präparierenden Werkzeuge durch ein loses und in der Regel ruhendes Abrasivmedium geführt werden. Die Werkzeugbewegung ist dabei zumeist rotatorisch. Für das Bearbeitungsergebnis sind vor allem die Drehzahl, die Drehrichtung, die Eintauchtiefe und die Bearbeitungszeit sowie das gewählte Abrasivmedium von Bedeutung. Mit dem Verfahren sind sowohl kleinere als auch größere Verrundungen effizient herstellbar. Darüber hinaus kann eine deutliche Verbesserung der Oberflächengüte erzielt werden. Jedoch ergeben sich durch den Einsatz auch einige Nachteile. Durch das Eintauchen des Werkzeugs in das Abrasivmedium kommt es zu einer sehr großen Kontaktfläche des Mediums mit dem Werkzeug. In all diesen Kontaktbereichen erfolgt Materialabtrag, sodass eine gezielte Präparation einzelner Schneidenbereiche nahezu ausgeschlossen ist. Weiterhin können Formfaktoren sowie gradierte Verrundungen nur sehr schwer eingestellt werden, und durch die Rotationsbewegung kommt es insbesondere bei Schaftwerkzeugen im Bereich von größeren Durchmessern zu einem starken Materialabtrag.

Eine Schneidkantenpräparation ist weiterhin durch einen Schleifprozess realisierbar. Üblich ist die Erzeugung einer einfachen oder doppelten Fase entlang der Schneidkante. In einem neueren Ansatz wird durch die Erzeugung von mehr als zwei Fasen die Profilform der Schneidkante einer Verrundung angenähert. Daneben ist auch die Anwendung elastisch gebundener Schleifscheiben in der Werkzeugpräparation bekannt. Ein Einsatzgebiet ist die Feinstbearbeitung von Spannuten an Zerspanungswerkzeugen.

Aus der US 1,717,554 A ist ein Polierverfahren zu einem Polieren von Kontaktoberflächen von Steckern für Telefonleitungen bekannt, wobei die Stecker zu einem Polieren in einen rotierend angetriebenen Polierkörper, der eine mittige Aufnahmeöffnung aufweist, eingeführt werden.

Aus der US 2009/253356 A1 ist ein Verfahren zum Polieren und Honen von Bohrern bekannt, bei dem der Bohrer in einen Behälter eingeführt wird, der eine abrasive Medienfüllung enthält, wobei der Bohrer durch eine Rotationsvorrichtung angetrieben wird, wodurch das abrasive Medium verdrängt und eine Bearbeitung der Spannuten, Schneidkanten und der Bohrspitze ermöglicht wird, wobei der Behälter Öffnungen zur Aufnahme von Bohrerschaft und -spitze aufweist, wobei das Medium unter Druck steht, um eine gleichmäßige Oberflächenbearbeitung zu gewährleisten.

Aus der US 3,393,477 A ist eine Schleifvorrichtung für Spiralbohrer bekannt, bei der ein rotierender Bohrer eine Drehvorrichtung antreibt, die eine Schleifscheibe und deren Welle trägt. Die Schleifscheibe ist schwenkbar gelagert, um abwechselnd die Schneidkanten des Bohrers zu bearbeiten. Die Vorrichtung umfasst zudem eine Kupplung, die den Bohrer relativ zur Schleifvorrichtung positioniert, um eine präzise Bearbeitung jeder Schneidkante sicherzustellen. Durch die spezielle Anordnung von Getrieben und Nocken wird ein optimaler Freiwinkel an den Schneidkanten erzeugt.

Aus der DE 10 2011 054 276 B4 ist ein Verfahren zur Schneidkantenpräparation von Schneidwerkzeugen bekannt, insbesondere von Bohrern oder Fräsern, insbesondere von Hartmetall-Schneidwerkzeugen, wobei das Schneidwerkzeug nach der Herstellung der gewünschten Schneidgeometrie zunächst auf die notwendigen Werkstückdaten nach der Schneidgeometrie und/oder Schneidcharakteristik eingestellt beziehungsweise ausgerichtet, in eine Drehbewegung versetzt wird und anschließend in eine flexibel mit einem gummihaltigen Bindemittel gebundene Schleifscheibe mit Siliziumkarbid-, Wolframkarbid- oder Diamantbestandteilen in einer entsprechend der Schneidkantengeometrie gewählten Tiefe und an einer dafür ausgewählten Position am Umfang der Schleifscheibe unter Beibehaltung der Drehbewegung eingebracht oder eingebohrt wird. Hierbei wird ein rotierendes Werkzeug in eine Schleifscheibe mit definiertem Bohrweg und Anstellwinkel verfahren. Diese Kinematik ist jedoch nur auf einer sehr begrenzten Maschinenanzahl umsetzbar und daher nicht als universelles Präparationsverfahren anzusehen. Des Weiteren lassen sich durch dieses Verfahren keine über den Werkzeugdurchmesser verlaufenden Schneidkantenverrundungen einstellen. Hinzu kommt dass es aufgrund des Bohrens in Vollmaterial immer zu einer starken Verrundung der Schneidenecke sowie der Querschneide z.B. am Wendelbohrer kommt und der Schleifkörper nach dem umfänglichen Einsatz kompliziert abgerichtet werden muss. Ein weiterer Nachteil dieses Verfahrens ist, dass eine Präparation von langauskragenden Werkzeugen aufgrund der fehlenden Führungsmöglichkeit. Beim diesem Verfahren muss eine komplexe Programmierung vollzogen werden, um die Position der Bohrung, den Anstellwinkel zwischen Werkstück, hier das geschliffene Zerspanwerkzeug, und dem Werkzeug, der zu zerspanenden Schleifscheibe, zu kennen. Des Weiteren muss die Schleifscheibe nach vollständiger, umfangsseitiger Bearbeitung wieder in den Ausgangszustand durch extern durchzuführende Verfahren gebracht werden. Zusätzlich werden aufgrund der Schleifscheibenmontage auf einem Schleifdorn evtl. benötigte Schleifscheibenmagazinplätze belegt.

Die Schneidkantenpräparation stellt nachweislich ein effektives Mittel dar, um die Leistungsfähigkeit und Bearbeitungsqualität von Schneidwerkzeugen zu erhöhen, erfordert jedoch meist zusätzliche Maschinen und Gerätschaften. Somit ergeben sich zum einen hohe Investitionskosten für diese Gerätschaften, zum anderen zusätzliche Werkstückhandhabungskosten, die in einem Hochlohnland wie Deutschland einen maßgeblichen Teil der Kosten für die Präparation ausmachen können. Aus den ge- nannten technologischen und wirtschaftlichen Aspekten erschließt sich der Bedarf zur Entwicklung eines weiter entwickelten Schneidkantenpräparationsverfahrens, welches insbesondere für den Einsatz bei kleinen und mittelständischen Zerspanwerkzeugherstellern geeignet ist und bei dem insbesondere die Forderungen nach geringen Investitions- sowie Betriebskosten, einer einfachen Umsetzung sowie einer kurzen Durchlaufzeit bei der Werkzeugpräparation erfüllt werden.

Aufgabe der vorliegenden Erfindung ist die Bereitstellung einer einfachen und kostengünstigen Möglichkeit zur gezielten Präparation von Schneidkanten an rotationssymmetrischen Zerspanungswerkzeugen insbesondere mit Spannschaft (Schaftwerkzeugen) hinsichtlich ihrer mikroskopischen Gestalt, ohne dass für das werkzeugherstellende Unternehmen zusätzliche Investitionskosten für Maschinen anfallen.

Die Lösung der erfindungsgemäßen Aufgabe ergibt sich hinsichtlich der Vorrichtung aus den kennzeichnenden Merkmalen des Anspruches 1, hinsichtlich des Verfahrens aus den kennzeichnenden Merkmalen des Anspruches 12 und hinsichtlich des Schleifkörpers aus den kennzeichnenden Merkmalen des Anspruches 22 jeweils in Zusammenwirken mit den Merkmalen des zugehörigen Oberbegriffes. Weitere vorteilhafte Ausgestaltungen der Erfindung ergeben sich aus den Unteransprüchen.

Die Erfindung hinsichtlich der Vorrichtung geht aus von einer Vorrichtung zur Schneidkantenpräparation von Schneidwerkzeugen, insbesondere von Bohrern oder Fräsern, insbesondere von Hartmetall-Schneidwerkzeugen, mit einem im Wesentlichen zylindrisch ausgebildeten Schleifkörper und mit einer hülsenartigen Halterung, wobei das Schneidwerkzeug während einer Relativbewegung mit dem mit abtragenden Partikeln versehenen und flexibel gebundenen Schleifkörper spanend wechselwirkt und die Partikel des Schleifkörpers die Kantengeometrie des Schneidwerkzeugs beeinflussen. Eine derartige gattungsgemäße Vorrichtung wird dadurch in erfindungsgemäßer Weise weiter entwickelt, dass der Schleifkörper hinsichtlich seiner Abmessungen im Wesentlichen an die Abmessungen des jeweils zu präparierenden Schneidwerkzeugs angepasst ist, wobei zylindrische Umfangsabmessungen des Schleifkörpers im Wesentlichen Umfangsabmessungen des zu präparierenden Schneidwerkzeugs angepasst sind, und wobei der Schleifkörper in einer Bohrung der auswechselbaren Halterung aufgenommen ist, die im Bereich einer Bearbeitungseinrichtung, insbesondere einer Werkzeugschleifmaschine, angeordnet ist, und wobei der Schleifkörper derart in der Halterung gehalten ist, dass der Schleifkörper von dem Schneidwerkzeug zur Schneidkantenpräparation zerspanbar ist, wobei der Schleifkörper einen größeren Außendurchmesser als der Außendurchmesser des Schneidwerkzeugs aufweist, damit Schneiden des Schneidwerkzeugs bei der Schneidkantenpräparation nur mit dem Schleifkörper und nicht mit der austauschbaren Halterung in Kontakt kommen. Im Gegensatz zu bekannten Lösungen zur Schneidkantenpräparation werden die Abmessungen des Schleifkörpers jeweils an die Abmessungen, z.B. die Umfangsabmessungen des jeweils zu präparierenden Schneidwerkzeugs angepasst, wodurch zum einen eine wesentliche Ersparnis an Material des Schleifkörpers erzielt werden kann und zum anderen die technologische Durchführung der Schneidkantenpräparation gezielt beeinflusst und verbessert werden kann. So wird nur so viel Material des zum Schleifkörper zu verarbeitenden Abrasivmaterials benötigt, wie auch tatsächlich zur Durchführung der Schneidkantenpräparation benötigt wird und daher der Vorgang der Schneidkantenpräparation wirtschaftlicher gestaltet. Zudem fällt das sonst notwendige Abrichten großer Schleifscheiben zwischen den jeweiligen Vorgängen zur Schneidkantenpräparation weg. Weiterhin wird der abmessungstechnisch angepasste Schleifkörper in einer zugehörigen auswechselbaren hülsenartigen Halterung drehfest eingepresst, die z.B. im Arbeitsraum einer Werkzeugschleifmaschine angeordnet und, von dem Schneidwerkzeug zur Schneidkantenpräparation zerspanbar, gehalten ist. Die auswechselbare hülsenartigen Halterung ermöglicht zum einen ein Vorrüsten der hülsenartigen Halterung mit jeweils neuen oder auch anderen Schleifkörpern unabhängig von der eigentlichen Bearbeitung z.B. in der Schleifmaschine und entkoppelt so das Umrüsten der Schleifkörper wesentlich von der eigentlichen Bearbeitung. Zum anderen kann der abmessungstechnisch angepasste Schleifkörper besonders platzsparend und damit z.B. einen vorgelagerten Schleifprozess etwa auf der Werkzeugschleifmaschine besonders wenig störend z.B. im Arbeitsraum der Schleifmaschine untergebracht und zur Durchführung der Schneidkantenpräparation bereit gehalten werden. Dadurch wird es wesentlich einfacher und unkomplizierter, nach dem eigentlichen Schleifen des Schneidwerkzeugs auf der Werkzeugschleifmaschine auch die Schneidkantenpräparation auf derselben Werkzeugschleifmaschine und idealerweise in der selben Aufspannung durchzuführen, da keine oder nur geringe zusätzliche Einrichtungen etwa an der Werkzeugschleifmaschine benötigt werden und diese zudem platzmäßig nur wenig oder gar keinen zusätzlichen Platz im Arbeitsraum der Werkzeugschleifmaschine einnehmen. Damit ist es auch für kleinere Werkzeugschleifereien möglich, neben dem eigentlichen Werkzeugschleifen auch die Schneidkantenpräparation anzubieten, ohne in teure Zusatzeinrichtungen an der Werkzeugschleifmaschine investieren oder zusätzliche Maschinen anschaffen zu müssen. Es ist aber selbstverständlich möglich, die Vorrichtung auch auf anderen Bearbeitungseinrichtungen als einer Werkzeugschleifmaschine anzuwenden und baulich vorzusehen, z.B. auf Bohrmaschinen, Drehmaschinen oder dgl. Universal- oder auch Spezialmaschinen, auf denen zu präparierende Schneidwerkzeuge bearbeitet oder verwendet werden und auf denen die Schneidkantenpräparation dann prozessnah oder bei Bedarf ausgeführt werden kann, um definierte Schneidverhältnisse zu gewährleisten. Auch kann die Vorrichtung zur Schneidkantenpräparation auf jeglicher Einrichtung und insbesondere Bearbeitungseinrichtung angewendet werden, die eine Relativbewegung zwischen Schneidwerkzeug und Schleifkörper ermöglicht und auf der auch eine Schneidkantenpräparation ausgeführt werden kann. In diesem Sinne ist die Bezeichnung der Bearbeitungseinrichtung allgemein und nicht beschränkend anzusehen. Wenn hier beispielhaft von der Anwendung der Vorrichtung an einer Werkzeugschleifmaschine gesprochen wird, sind damit immer auch andere Bearbeitungseinrichtungen oder allgemeine Einrichtungen mit gemeint und beinhaltet.

Von besonderem Vorteil ist es, wenn die auswechselbare Halterung im Arbeitsraum einer Werkzeugschleifmaschine, vorzugsweise in eine Schleifscheibenaufnahme der Werkzeugschleifmaschine einsetzbar gehalten ist. Der Bauraum der Schleifscheibenaufnahme ist ein normalerweise funktionsmäßig ungenutzter Bereich an der Schleifscheibenaufnahme, der üblicherweise in Verlängerung des Spannkegels oder dgl. Spannaufnahme in dem Bereich angeordnet ist, der von der scheibenförmigen Schleifscheibe umgeben ist. Dieser Bund, auf den die Schleifscheibe aufgesteckt wird, ist üblicherweise aus Vollmaterial gebildet und ansonsten ungenutzt. Daher kann gerade dieser, zentral im Arbeitsraum der Werkzeugschleifmaschine angeordnete Raum nun dazu genutzt werden, einen Einbauraum für die auswechselbare Halterung mit dem Schleifkörper zu bilden, in dem der Schleifkörper von dem Schneidwerkzeug zur Schneidkantenpräparation zerspanbar gehalten ist. Es wird somit bei einer derartigen Anordnung des bauvolumenmäßig kleinen und an die Abmessungen des Schneidwerkzeugs angepassten Schleifkörpers kein zusätzlicher Bauraum für die Schneidkantenpräparation benötigt und die Schneidkantenpräparation zudem in einem Bereich des Arbeitsraums der Werkzeugschleifmaschine durchführbar, der gut zugänglich ist und keine Änderungen an der Kinematik zur Bewegung von Schleifscheibe oder Schneidwerkzeug erfordert. Selbstverständlich ist es aber auch denkbar, den bauvolumenmäßig kleinen und an die Abmessungen des Schneidwerkzeugs angepassten Schleifkörper an einer anderen Stelle des Arbeitsraums der Werkzeugschleifmaschine anzuordnen. Eine solche Position kann sich z.B. im Arbeitsraum einer Werkzeugschleifmaschine, insbesondere im Bereich der Schleifspindel oder einer anderen Position, befinden. Als Ausführungsvariante kommt auch ein platzsparendes Palettensystem in Frage, bei dem die vorher beschriebenen auswechselbaren Halterungen mit den Schleifkörpern in einem Magazin in gleichen oder sich unterscheidenden Durchmessern vorgehalten werden. Somit ist eine Wechselwirkung zwischen dem herzustellendem Werkzeug und dem Schleifkörper für eine Vielzahl von geschliffenen Werkzeugen möglich. Die als Palette ausgestaltbare Einrichtung kann rund, quadratisch oder auch rechteckig ausgeführt sein und je nach Abmessung eine bestimmte Anzahl an auswechselbaren Halterungen mit den Schleifkörpern aufnehmen. Auch ist es denkbar, die auswechselbare Halterung in Bewegungseinrichtungen wie an Spindeln anderer Bearbeitungseinrichtungen vorzusehen, etwa an der Arbeitsspindel einer Drehmaschine oder dgl.

Erfindungsgemäß ist der Schleifkörper gemäß Anspruch 22 im Wesentlichen zylindrisch ausgebildet. Da die zu präparierenden Schneidwerkzeuge üblicherweise ebenfalls zumindest grundsätzlich zylindrische Abmessungen aufweisen, kann durch eine ebenfalls zylindrische Ausgestaltung des Schleifkörpers eine weitgehende Anpassung an Abmessungen und Form der Schneidwerkzeuge erreicht werden, wodurch erst die im Zusammenhang mit der maßlichen Anpassung der Abmessungen des Schleifkörpers an die Abmessungen der Schneidwerkzeuge eine weitgehende Einsparung von Abrasivmaterial für den Schleifkörper erreicht werden kann. Hierzu werden in erfindungsgemäßer Ausgestaltung die zylindrischen Umfangsabmessungen des Schleifkörpers im Wesentlichen den Umfangsabmessungen des zu präparierenden Schneidwerkzeugs angepasst, so dass der Schleifkörper in Laufe der üblicherweise mehreren Schneidkantenpräparationen nacheinander zu bearbeitender Schneidwerkzeuge sukzessive und weitgehend vollständig zerspant werden kann und dadurch auch keine ungenutzten Rest des Abrasivmaterials entsorgt werden müssen.

Weiterhin ist es von wesentlichem Vorteil, dass der Schleifkörper nach dem vollständigen Einsatz einfach gegen einen neuen Schleifkörper ausgetauscht werden kann. Hierdurch werden die Zeiten für die Bearbeitung eines Schneidwerkzeugs nur unwesentlich verlängert und die Schneidkantenpräparation verlängert durch sonst notwendige Umrüstungen oder dgl. nicht unnötig die Zeit zur Herstellung des Schneidwerkzeugs.

In einer ersten Ausgestaltung wird dazu der Schleifkörper einfach auswechselbar in der auswechselbaren Halterung angeordnet, bevorzugt in die Halterung eingepresst. Hierzu kann z.B. der rotationssymmetrische Schleifkörper mit an den Durchmesser des zu präparierenden Schneidwerkzeugs angepasstem, sehr geringem Aufmaß hergestellt und in die auswechselbare Halterung eingepresst werden. Durch das Einpressen wird eine einfach herstellbare und hinreichend drehfeste Verbindung zwischen dem Schleifkörper und der auswechselbaren Halterung hergestellt, um die Bearbeitungskräfte bei der Schneidkantenpräparation sicher aufzunehmen.

In besonders vorteilhafter Ausgestaltung ist es denkbar, die auswechselbare Halterung in eine vorzugsweise zentrale Bohrung in der Schleifscheibenaufnahme, vorzugsweise in dem Aufnahmebund für die Schleifscheibe, einsteckbar auszugestalten. Dieses leicht zugängliche und wie schon dargestellt bisher weitgehend ungenutzte Volumen kann durch eine einfache Modifikation einer herkömmlichen Schleifscheibenaufnahme an einem maschinenseitigen Spannelement für die Schleifscheibe an nahezu jeder Werkzeugschleifmaschine bereit gestellt werden und verändert den Arbeitsraum der Werkzeugschleifmaschine nicht oder nur unwesentlich. Auch hier kann erfindungsgemäß an anderen Bearbeitungsmaschinen ein entsprechender Einbauraum für das Einsetzen der auswechselbaren Halterung vorgesehen werden, etwa in einer Spindel einer Drehmaschine oder dgl. Bearbeitungseinrichtung.

In weiterer Ausgestaltung kann die auswechselbare Halterung ein Außengewinde aufweisen, das in die mit Innengewinde ausgestattete Bohrung in der Schleifscheibenaufnahme einschraubbar ist. Hierdurch kann die auswechselbare Halterung passgenau und schnell in die Bohrung in der Schleifscheibenaufnahme eingebaut und gesichert werden. Es ist aber auch denkbar, die auswechselbare Halterung in eine vorzugsweise zentrale Bohrung in der Schleifscheibenaufnahme einzupressen oder einzustecken und dort drehfest zu haltern, etwa durch eine Art Bajonett oder eine Klemmung oder dgl..

Gerade für die Schneidkantenpräparation langauskragende Schneidwerkzeuge mit einem großen Länge/Durchmesserverhältnis kann im Bereich der auswechselbaren Halterung für den Schleifkörper eine Führungsbuchse angeordnet werden, durch die auch derartige langauskragende Schneidwerkzeuge, durch die Führungsbuchse geführt präparierbar sind und dadurch genauer und sicherer bearbeitet werden können als ohne zusätzliche Führung. Derartige langauskragende Schneidwerkzeuge können z.B. asymmetrische Tiefbohrwerkzeuge, Einlippenbohrer, Wendelbohrer oder dgl. mit einem großen Länge/Durchmesserverhältnis sein, die ansonsten bei der Bearbeitung leicht ausweichen oder aufgrund ihrer Länge zu Schwingungen bei der Schneidkantenpräparation neigen. Hierzu kann in weiterer Ausgestaltung die Führungsbuchse so relativ zu der auswechselbaren Halterung angeordnet werden, vorzugsweise in Verlängerung der auswechselbaren Halterung an dieser angeordnet werden, dass die Führungsbuchse das langauskragende Schneidwerkzeug vor dem Bereich der Zerspanung des Schleifkörpers führt und stützt.

Weiterhin ist es denkbar, dass in die auswechselbare Halterung elektrische Leiterbahnen und/oder Sensorelemente einbringbar sind, die Informationen über den Ablauf der Schneidkantenpräparation bereitstellen. So kann etwa durch berührungslose Sensoren oder dgl. zusätzlich der Bearbeitungsablauf bei der Schneidkantenpräparation überwacht und ggf. beeinflusst werden. In weiterer Ausgestaltung ist es denkbar, dass die Sensorelemente zur Spannungsversorgung mit in die auswechselbare Halterung integrierten Akkumulatoren ausgestattet sind, die während der Nichtnutzung im Schleifscheibenmagazin oder extern ladbar sind. Hierdurch kann in den Nebenzeiten, in denen die auswechselbare Halterung nicht benutzt wird, genügend Energie in die Akkumulatoren eingespeichert werden, um dann die vorstehenden Überwachungsvorgänge bei der Schneidkantenpräparation durchführen zu können, wenn die jeweilige auswechselbare Halterung eingewechselt wurde.

Von besonderem Vorteil ist es, wenn der Schleifkörper Abrasivpartikel aufweist, insbesondere aus Siliziumkarbid, Aluminiumdioxid oder Diamant, und von den zu präparierenden Schneidwerkzeugen sukzessive vollständig zerspant wird. Durch die Wahl oder die Mischung der jeweils zum Schleifkörper verarbeiteten Abrasivpartikel sowie in weiterer Ausgestaltung auch durch die Mischung feinerer und/oder gröberer Abrasivpartikel kann das Zerspanungsverhalten des Schleifkörpers und damit auch die erzielbare Schneidkantenpräparation in weiten Grenzen beeinflusst werden. Denkbar ist es hierbei auch, die Verteilung feinerer und/oder gröberer Abrasivpartikel innerhalb des Schleifkörpers inhomogen auszubilden, z.B. um ein unterschiedliches Präparationsverhalten z.B. im Kernbereich und im Außenbereich des Schleifkörpers hervorzurufen und damit angepasst an die jeweilige Geometrie des zu präparierenden Schleifkörpers unterschiedliche Präparationsergebnisse in einzelnen Bereichen des Schneidwerkzeugs zu ermöglichen.

Erfindungsgemäß weist der Schleifkörper eine auf den Schneidwerkzeugdurchmesser abgestimmte, sich axial erstreckende Lochung auf, innerhalb derer das Schneidwerkzeug nicht von den Partikeln des Schleifkörpers beeinflusst wird. So ist es z.B. bei der Schneidkantenpräparation von Bohrern von Vorteil, den Bereich der Querschneide des Bohrers anders oder gar nicht zu präparieren als den Bereich der Hauptschneide. Dadurch, dass gerade in dem Bereich der Querschneide durch die Lochung kein Material des Schleifkörpers vorhanden ist, wird auch der Bereich der Querschneide nicht verändert.

Weiterhin ist es denkbar, dass der Schleifkörper Abschnitte mit unterschiedlichen Härtegraden der Bindung aufweist, insbesondere radiale ringförmige Abschnitte unterschiedlicher Härtegrade. Die Bindung der Abrasivpartikel des Schleifkörpers hat direkte Auswirkung auf das Zerspanungsverhalten des Schleifkörpers und damit auf die lokale Schneidkantenpräparation des Schneidwerkzeugs. Durch unterschiedliche Härte oder unterschiedliche Bereich der Härte der Bindung kann eine weitere Anpassung des Ergebnisses der Schneidkantenpräparation an die Anforderungen des jeweiligen Schneidwerkzeugs erreicht werden. Z.B. kann der Kern des Schleifkörpers eine höhere Härte der Bindung als der äußere Bereich aufweisen, um eine gleich- mäßige Schneidkantenverrundung aufgrund der elastischen Deformation des rotationssymmetrischen Schleifkörpers zu erreichen.

Die Erfindung betrifft weiterhin ein Verfahren zur Schneidkantenpräparation von Schneidwerkzeugen, insbesondere von Bohrern oder Fräsern, insbesondere von Hartmetall-Schneidwerkzeugen, wobei das Schneidwerkzeug während einer Relativbewegung mit einem mit abtragenden Partikeln versehenen und flexibel gebundenen Schleifkörper, der im Wesentlichen zylindrisch ausgebildet ist, spanend wechselwirkt und die Partikel des Schleifkörpers die Kantengeometrie des Schneidwerkzeugs beeinflussen, gemäß dem der Schleifkörper hinsichtlich seiner Abmessungen im Wesentlichen an die Abmessungen des jeweils zu präparierenden Schneidwerkzeugs angepasst ist, wobei zylindrische Umfangsabmessungen des Schleifkörpers im Wesentlichen Umfangsabmessungen des zu präparierenden Schneidwerkzeugs angepasst sind, und wobei der Schleifkörper in einer Bohrung von einer auswechselbaren, im Bereich einer Bearbeitungseinrichtung, insbesondere einer Werkzeugschleifmaschine, z.B. im Arbeitsraum einer Werkzeugschleifmaschine oder einer anderen Bearbeitungseinrichtung, angeordneten hülsenartigen Halterung drehfest eingepresst wird, in der der Schleifkörper von den zu präparierenden Schneidwerkzeugen sukzessive vollständig zerspant wird, wobei der Schleifkörper einen größeren Außendurchmesser als der Außendurchmesser des Schneidwerkzeugs aufweist, damit Schneiden des Schneidwerkzeugs bei der Schneidkantenpräparation nur mit dem Schleifkörper und nicht mit der austauschbaren hülsenartigen Halterung in Kontakt kommen, und wobei der Schleifkörper eine auf den Schneidwerkzeugdurchmesser abgestimmte, sich axial erstreckende Lochung aufweist, innerhalb deren das Schneidwerkzeug nicht von den Partikeln des Schleifkörpers beeinflusst wird. Wesentliche Eigenschaften und Vorteile des Verfahrens stehen in direktem Zusammenhang mit der vorstehend beschriebenen und erläuterten Vorrichtung, daher lassen sich deren beschriebene Eigenschaften und Vorteile auch zur Charakterisierung des erfindungsgemäßen Verfahrens heranziehen.

Von besonderem Vorteil ist es hierbei, dass die Schneidkantenpräparation in derselben Aufspannung unmittelbar nach der erstmaligen Herstellung der Form des Schneidwerkzeugs oder auch nach dem Nachschleifen des Schneidwerkzeuges auf der gleichen Bearbeitungseinrichtung, z.B. einer Werkzeugschleifmaschine, oder sonstigen Bearbeitungsvorrichtung durchgeführt werden kann. Hierdurch entfallen zum einen sonst notwendige Zusatzeinrichtungen für eine separate Schneidkantenpräparation, zudem kann die Schneidkantenpräparation auch direkt in derselben Aufspannung und auf derselben Werkzeugschleifmaschine oder Bearbeitungsvorrichtung durchgeführt werden, auf der auch die grundsätzliche Formgebung des Schneidwerkzeugs vorgenommen wird. Zudem kann die Schneidkantenpräparation auch nach einem Nachschleifen eines schon benutzten Schneidwerkzeugs durchgeführt werden, wodurch auch bei derartigen nachgeschliffenen Schneidwerkzeugen die Vorteile der Schneidkantenpräparation genutzt werden können.

Von besonderem Vorteil ist es, dass durch die Relativbewegung zwischen Schleifkörper und Schneidwerkzeug, insbesondere durch die Überlagerung der Drehrichtungen und Drehgeschwindigkeiten, einen breite Anpassung der Schnittgeschwindigkeiten beim Zerspanen des Schleifkörpers erzielt werden kann. Durch die Schnittgeschwindigkeit bei der Schneidkantenpräparation werden viele Parameter der Schneidkantenpräparation beeinflusst und können daher bei großer Variationsmöglichkeit der Schnittgeschwindigkeit gezielt zur Ergebnissteuerung der Schneidkantenpräparation genutzt werden.

Denkbar ist es weiterhin, dass der Schleifkörper und/oder das Schneidwerkzeug bei der Zerspanung des Schleifkörpers rotatorische Bewegungen durchführen. So kann neben der üblichen Rotation des Schneidwerkzeugs auch der Schleifkörper, ggf. auch gegenläufig oder mit unterschiedlichen Rotationsgeschwindigkeiten, rotieren. Dadurch können insbesondere durch die Überlagerung der Rotationsbewegung von Schleifkörper und/oder Schneidwerkzeug gezielte Verrundungen und/oder Verkippungen der Schneidkante des Schneidwerkzeugs hervorgerufen oder auch eine Herstellung asymmetrischer Schneidkantenprofile und/oder über den Werkzeugdurchmesser variabler Schneidkantenprofile ermöglicht werden.

Weiterhin ist es denkbar, dass allein das zu präparierende Schneidwerkzeug die erforderlichen translatorischen und rotatorischen Bewegungen während der Schneidkantenpräparation ausführt.

Denkbar ist es auch, dass der Schleifkörper mit Abschnitten mit unterschiedlichen Härtegraden der Bindung variable Verrundungen über den Schneidenbereich der Schneidwerkzeuge erzeugt. Hierfür kann der Schleifkörper gezielt und angepasst an das jeweils zu präparierende Schneidwerkzeug mit lokal oder abschnittweise veränderlichen Härtegraden der Bindung hergestellt werden, die die lokale Zerspanung durch das Schneidwerkzeug und damit die lokale Schneidkantenpräparation beeinflusst.

Weiterhin ist es denkbar, dass der Schleifkörper durch eine auf den Schneidwerkzeugdurchmesser abgestimmte, sich axial erstreckende Lochung, in der das Schneidwerkzeug nicht von den Partikeln des Schleifkörpers beeinflusst wird, nur bestimmte Bereiche eines Schneidwerkzeugs, insbesondere z.B. die Hauptschneiden eines Bohrwerkzeuges, einer Schneidkantenpräparation unterzieht und andere Bereiche, insbesondere die Querschneide eines Bohrwerkzeuges, nicht verrundet werden.

Ebenfalls kann der Schleifkörper auf den Schneidwerkzeugdurchmesser abgestimmte Außenabmessungen aufweisen, durch den nur gezielt Bereiche der Schneiden des Schneidwerkzeugs einer Schneidkantenpräparation unterzogen werden.

Für bestimmte zu präparierende Schneidwerkzeuge ist es denkbar, dass das Schneidwerkzeug mit Haupt- und Nebenschneiden, insbesondere Fräswerkzeugen, Reibwerkzeugen und/oder Stufenbohrwerkzeugen, für die Schneidkantenpräparation mit seinen Haupt- bzw. Nebenschneiden jeweils nacheinander zugeordnete Schleifkörper unterschiedlicher Eigenschaften zerspant. Hierbei können z.B. die Hauptschneiden einer Reibahle mit einem anders geformten oder dimensionierten Schleifkörper präpariert werden als die Nebenschneiden, um das jeweils optimale Präparationsergebnis der Haupt- bzw. Nebenschneiden erzielen zu können.

Die Erfindung betrifft weiterhin einen Schleifkörper zur Durchführung des Verfahrens gemäß Anspruch 12, bei dem die zylindrischen Umfangsabmessungen des Schleifkörpers im Wesentlichen den Umfangsabmessungen des zu präparierenden Schneidwerkzeugs angepasst sind.

Eine besonders bevorzugte Ausführungsform der erfindungsgemäßen Vorrichtung zeigt die Zeichnung.

Es zeigen:
- Figur 1: - in einer prinziphaft ausgebildeten Darstellung den grundsätzlichen Aufbau und die Funktion einer erfindungsgemäßen Vorrichtung, angeordnet in der Schleifscheibenaufnahme einer Schleifscheibe vor der Schneidkantenpräparation eines Bohrers,
- Figur 2: - eine erfindungsgemäße Vorrichtung gemäß Figur 1 mit einer zusätzlichen Führungsbuchse vor der Schneidkantenpräparation eines lang auskragenden Einlippenbohrers,
- Figur 3a-3c: - Ansichten und Schnitte durch verschieden aufgebaute Schleifkörper der erfindungsgemäßen Vorrichtung gemäß Figur 1,
- Figur 4a-4d: - geschnittene Detailansichten der auswechselbaren Halterung und darin angeordneter Schleifkörper für die Schneidkantenpräparation verschiedener Schneidwerkzeuge,
- Figur 5: - ein palettenartiges Magazin an einer erfindungsgemäßen Vorrichtung mit Plätzen zur Aufnahme einer Anzahl von auswechselbaren Halterungen und darin angeordneter Schleifkörper.

In der Figur 1 ist in einer prinziphaft ausgebildeten Darstellung der grundsätzliche Aufbau und die Funktion einer erfindungsgemäßen Vorrichtung 1 zu erkennen, angeordnet beispielhaft in der Schleifscheibenaufnahme 3 einer Schleifscheibe 14 vor der Schneidkantenpräparation eines Schneidwerkzeugs 5 hier in Form eines Bohrers. Die Vorrichtung 1 wird an einer handelsüblichen, hier als Konusaufnahme 10 einer Schleifscheibe 14 ausgebildeten Werkzeugaufnahme angeordnet, wie sie für handelsübliche Werkzeugschleifmaschinen gebräuchlich ist. Die konkrete Ausgestaltung der schleifmaschinenseitigen Aufnahme der Vorrichtung 1 ist dabei nebensächlich und kann alle Arten der mechanischen Schnittstellen zur Werkzeugschleifmaschine umfassen. Auch können derartige Anordnungen an anderen Bearbeitungseinrichtungen wie etwa Bohrmaschinen, Drehmaschinen oder dgl. Einrichtungen ausgebildet werden. Die Ausgestaltung an der in den Figuren dargestellten Werkzeugschleifmaschine ist hierbei nur beispielhaft zu sehen und lässt sich vielfach abgewandelt ausgestalten.

An der Konusaufnahme 10 ist im Arbeitsraum der Werkzeugschleifmaschine ein Aufnahmebund 3 zur Aufnahme der Schleifscheibe 14 angeordnet, auf den die Schleifscheibe 14 mit ihrer Lochung aufgesteckt und mit Hilfe einer Gewindes 8 durch eine Überwurfmutter 9 in herkömmlicher Weise gesichert wird. Dieser Aufnahmebund 3 ist üblicherweise aus einem Vollmaterial gebildet und hat außer der Lagerung der Schleifscheibe 14 keine sonstige Aufgabe.

Erfindungsgemäß wird ein Teil dieses sonst aus Vollmaterial bestehenden Aufnahmebundes 3, der zentral im Arbeitsbereich der Werkzeugschleifmaschine liegt, dazu genutzt, die erfindungsgemäße Vorrichtung 1 aufzunehmen. Hierzu wird vom Arbeitsbereich der Werkzeugschleifmaschine her eine zentrale Längsbohrung 11 als Sackbohrung in den Aufnahmebund 3 eingebracht, in die eine noch näher erläuterte, hülsenartige und leicht austauschbare Halterung 4 für einen Schleifkörper 2 eingesteckt werden kann. Durch diese Anordnung der Vorrichtung 1 behindert die Vorrichtung 1 die normale Betriebsweise der Werkzeugschleifmaschine nicht und stellt trotzdem die Aufnahme für einen Schleifkörper 2 zur Verfügung, der zur Schneidkantenpräparation eines Schneidwerkzeugs 5 genutzt werden kann.

Die austauschbare Halterung 4 weist einen derartigen Außendurchmesser auf, dass sie weitgehend spielfrei in die Längsbohrung 11 des Aufnahmebundes 3 eingesteckt werden kann. Eine Festlegung der austauschbaren Halterung 4 in der Längsbohrung 11 kann durch ein endseitiges Gewinde 6 an der Außenfläche der austauschbaren Halterung 4 erfolgen, das in eine entsprechendes Gegengewinde an der Längsbohrung 11 eingeschraubt werden kann. Ebenfalls wäre es denkbar, die austauschbare Halterung 4 durch Einpressen oder eine sonstige formschlüssige oder kraftschlüssige Weise in der Längsbohrung 11 festzulegen, wenn einerseits eine drehfeste Festlegung bei einfacher Austauschbarkeit der austauschbaren Halterung 4 gewährleistet ist.

Im Inneren der hülsenartig aufgebauten austauschbaren Halterung 4 befindet sich ebenfalls eine Bohrung 23, in die ein zylindrischer Schleifkörper 2 eingesteckt oder drehfest eingepresst werden kann, der zur Wechselwirkung mit den Schneiden 7 des Schneidwerkzeugs 5 im Rahmen der Schneidkantenpräparation des Schneidwerkzeugs 5 genutzt werden kann. Der Schleifkörper 2 besteht aus einer flexibel gebundenen Abrasivpartikelmatrix, beispielsweise gummiartiggebundenen Abrasivpartikeln aus Hartstoffen.

Der Schleifkörper 2 ist hinsichtlich seiner zylindrischen Außenabmessungen auf die Umfangsabmessungen des Schneidwerkzeugs 5, hier dem Außendurchmesser des Bohrers, abgestimmt und weist einen ein wenig größeren Außendurchmesser als der Außendurchmesser des Schneidwerkzeugs 5 auf, damit die Schneiden des Schneidwerkzeugs 5 bei der Schneidkantenpräparation auf jeden Fall nur mit dem Schleifkörper und nicht mit der austauschbaren Halterung 4 in Kontakt kommen.

Um nun die Schneidkantenpräparation des Schneidwerkzeugs 5 durchzuführen, wird das Schneidwerkzeug 5 in Form des Bohrers z.B. nach dem grundsätzlichen Schleifen der Werkzeugform mittels der Schleifscheibe 14 so vor der Vorrichtung 1 in der Längsbohrung 11 des Aufnahmebundes 3 positioniert, dass die Achse des Schneidwerkzeugs 5 und die Längsbohrung 11 und damit die austauschbare Halterung 4 miteinander fluchten. Das Schneidwerkzeug 5 wird während einer Relativrotation zwischen Schneidwerkzeug 5 und Schleifkörper 2 dann in Zustellrichtung so lange auf den Schleifkörper 2 zugestellt, bis die Schneiden des Schneidwerkzeugs 5 in bestimmungsgemäßer Weise mit dem Schleifkörper 2 wechselwirken und diesen zerspanen und dabei präpariert werden. Dabei wird der Schleifkörper 2 zumindest ein Stück weit zerspant und dadurch in Längsrichtung kürzer. Nach der Schneidkantenpräparation des Schneidwerkzeugs 5 wird das Schneidwerkzeug 5 entgegen der Zustellrichtung 24 wieder aus der austauschbaren Halterung 4 heraus gefahren und kann fertig entnommen werden.

Der Vorgang kann dann mit dem nächsten Schneidwerkzeug 5 wiederholt werden, wodurch der Schleifkörper 2 sukzessive immer mehr zerspant wird und bei Erreichen einer Aufbrauchgrenze ausgetauscht werden muss. Hierzu wird die ganze austauschbare Halterung 4 mit dem Rest des Schleifkörpers 2 aus der Längsbohrung 11 entnommen und durch eine mit einem frischen Schleifkörper 2 vorgerüstete austauschbare Halterung 4 ausgetauscht. Durch die schnelle Austauschbarkeit der austauschbaren Halterung 4 mit dem Schleifkörper 2 kann unmittelbar weiter gearbeitet werden. Weitere gleichartige austauschbare Halterungen 4 können z.B. in anderen Schleifscheibenaufnahmen als Depot bevorratet werden, um bei gleichbleibender Präparation diese zu verwenden. Hierdurch kann der Austausch des Schleifkörpers 2 bis zur Beendigung des Auftrages oder aber der Verschleißgrenzen der Schleifschieben 14 hinausgezögert werden.

In der Figur 2 ist eine modifizierte Vorrichtung 1 gemäß Figur 1 abgebildet, die zur Schneidkantenpräparation eines lang auskragenden Schneidwerkzeugs 13, hier beispielhaft eines Einlippenbohrers modifiziert wurde. Da derartige lang auskragende Schneidwerkzeuge 13 sich bei der schleifenden Bearbeitung und auch bei der Schneidkantenpräparation leicht seitlich wegdrücken und zu schwingen anfangen, wird das Schneidwerkzeug 13 hier durch eine an der austauschbaren Halterung 4 vorderseitig angeordnete Führungsbuchse 12 geführt und gestützt, so dass die negativen Effekte der langen Auskragung nicht so oder überhaupt nicht zum Tragen kommen.

In den Figuren 3a bis 3c sind Ansichten und Schnitte durch verschieden aufgebaute Schleifkörper 2 der erfindungsgemäßen Vorrichtung 1 gemäß Figur 1 abgebildet, die beispielhaft denkbare Modifikationen des Schleifkörpers 2 darstellen.

In der Figur 3a ist ein homogen über den ganzen Zerspanungsbereich des Schleifkörpers 2 ausgebildeter Schleifkörper 2 zu erkennen, wie dieser auch in der Figur 1 dargestellt ist.

Die Figur 3b zeigt einen Schleifkörper 2 mit einer zentralen Lochung 15, der z.B. für die Schneidkantenpräparation eines Bohrers als Schneidwerkzeug 5 eingesetzt werden kann. Im Bereich der Lochung 15 wechselwirkt der Bohrer dann nicht mit dem Schleifkörper 2, da dort kein abrasives Material vorhanden ist. Dadurch wird das als Bohrer ausgebildete Schneidwerkzeug 5 im Bereich der empfindlichen Querschneide nicht beeinflusst und behält die durch die vorhergehende Schleifbearbeitung mit der Schleifscheibe 14 vorhandene Gestalt. Nur im Bereich der Hauptschneiden werden durch die hülsenförmige Gestalt des Schleifkörpers 2 die Hauptschneiden präpariert.

Ebenfalls ist es wie in Figur 3c abgebildet denkbar, den außenliegenden Bereich 17 und den Kernbereich 16 des Schleifkörpers 2 aus unterschiedlichen Abrasivpartikeln oder gleichen Abrasivpartikeln mit unterschiedlicher Bindungshärte und damit unterschiedlicher Zerspanungseigenschaften herzustellen. So kann z.B. der Kernbereich 16 des Schleifkörpers 2 eine höhere Bindungshärte als der außenliegende Bereich 17 aufweisen, um eine Minimierung elastischer Verformungen an der Innenschneide des Schneidwerkzeugs 5 herbei zu führen. Hier sind viele Modifikationen des Schleifkörpers 2 abhängig von dem zu präparierenden Schneidwerkzeug 5 und dessen Form denkbar.

In den Figuren 4a bis 4d sind geschnittene Detailansichten der auswechselbaren Halterung 4 und darin angeordneter Schleifkörper 21, 22 für die Schneidkantenpräparation verschiedener Schneidwerkzeuge 18, 19 und 20 dargestellt. Allen Werkzeugen 18, 19 und 20 ist gemein, dass sie unterschiedliche zu präparierende Hauptschneiden und Nebenschneiden aufweisen, die nicht einfach oder gar nicht in einem einzigen Durchgang präpariert werden können.

So kann z.B. die Reibahle 18 in der Figur 4a mit dem Teilbereich 22 des Schleifkörpers 2 an den Hauptschneiden und gleichzeitig mit dem Teilbereich 21 des Schleifkörpers 2 an den Nebenschneiden präpariert werden. Es ist aber auch denkbar, die Nebenschneiden gemäß Figur 4b in einer der Präparation der Hauptschneiden nachfolgenden einzelnen Bearbeitung nur an dem Teilbereich 21 des Schleifkörpers 2 an den Nebenschneiden zu präparieren.

In der Figur 4c ist die Schneidkantenpräparation eines Stufenbohrers 19 zu erkennen, dessen beide Stufen an zwei z.B. unterschiedlich gebundenen Teilbereichen 21 und 22 des Schleifkörpers 2 gleichzeitig präpariert wird.

Die Figur 4d zeigt eine Schneidkantenpräparation eines Fräsers 20 allein an den Nebenschneiden, die mit einem Teilbereich 21 des Schleifkörpers 2 wechselwirken.

Die Figur 5 zeigt eine denkbare Ausgestaltung eines palettenartigen Magazins 25 an einer erfindungsgemäßen Vorrichtung 1 mit Aufnahmen 26 zur Aufnahme einer Anzahl von auswechselbaren Halterungen 4 und darin angeordneter Schleifkörper 2. Die auswechselbaren Halterungen 4 mit den Schleifkörpern 2 könnnen in einem solchen palettenartigen Magazin 25 in gleichen oder sich unterscheidenden Durchmessern vorgehalten werden. Somit ist ein einfaches und automatisierbares Auswechseln der auswechselbaren Halterungen 4 mit den jeweils benötigten Schleifkörpern 2 möglich, so dass eine schnelle und automatiserbare Wechselwirkung zwischen dem jeweils herzustellendem Schneidwerkzeug 5 und dem passenden Schleifkörper 2 für eine Vielzahl von geschliffenen Werkzeugen 5 möglich wird. Die hier beispielhaft als palettenartiges Magazin 25 ausgestaltete Einrichtung kann rund, quadratisch oder auch rechteckig ausgeführt sein und je nach Abmessungen eine bestimmte Anzahl an Aufnahmen 26 für auswechselbare Halterungen 4 mit den Schleifkörpern 2 bereitstellen.

Im Folgenden sollen noch wesentliche Eigenschaften und Vorteile der Erfindung kurz erläutert werden:
Grundidee des erfindungsgemäßen Verfahrens ist die Nutzung eines flexibel gebundenen Schleifkörpers 2 aus Abrasivpartikeln, welcher hier beispielhaft in einer speziell entwickelten Schleifscheibenaufnahme 3 installiert ist. Bei der definierten Zerspanung eines solchen Schleifkörpers 2 kommt es zu einem Materialabtrag an der Schneidkante des Schneidwerkzeugs 5, der zur gezielten Präparation genutzt werden kann. Dieses Verfahren wird z.B. auf einer konventionellen Werkzeugschleifmaschine durchgeführt und ist somit ohne weiteren Handhabungsaufwand am Ende der Prozesskette zur Werkzeugherstellung bzw. dem Werkzeugnachschleifen integrierbar. Der zur Präparation erforderliche Materialabtrag entsteht durch die Relativbewegung zwischen Schleifkörper 2 und Schneidwerkzeug 5. Der zylindrische Schleifkörper 2 wird hierbei z.B. ortsfest in der Schleifscheibenaufnahme 3 gespannt, während die erforderlichen translatorischen und rotatorischen Bewegungen vom zu präparierenden Schneidwerkzeug 5 ausgeführt werden.

Weiterhin besteht in diesem Fall durch eine gezielte Überlagerung der Rotationsrichtungen von Schneidwerkzeug 5 und Schleifscheibenaufnahme 3 die Möglichkeit, gezielte Verrundungen und Verkippungen der Schneidkante einzustellen. Des Weiteren lassen sich durch einen Aufbau des Schleifkörper 2 mit unterschiedlichen Härtegraden variable Verrundungen über den Schneidenbereich der Schneidwerkzeug 5 erzeugen. Auch die Verrundung der Querschneide der Schneidwerkzeug 5 durch etablierte Präparationsverfahren stellt eine bekannte Problematik dar. Durch die Verwendung eines Schleifkörpers 2 mit einer an den Werkzeugdurchmesser 5 abgestimmten Lochung 15, ergeben sich Möglichkeiten, die Hauptschneiden z.B. eines Bohrwerkzeuges 5 an den Präparationsprozess anzupassen, aber eine Verrundung der Querschneide zu vermeiden. Gleiches gilt für die genaue Abstimmung Durchmessers des Schleifkörpers 2 an den zu präparierenden Durchmesser des Schneidwerkzeugs 5.

Weiterhin bestehen aufgrund der freien Prozesskinematik weitere Anwendungsbereiche, wie beispielsweise die Präparation von Reibahlen, Mikrofräswerkzeugen und Stufenbohrwerkzeugen.

Aus der Zerspanung des Schleifkörpers 2 resultiert ein Materialabtrag an der Schneidkante des Schneidwerkzeugs 5, wodurch diese verrundet wird. Der Vorteil des erfindungsgemäßen Verfahrens besteht darin, dass die Werkzeugherstellung (Schleifen der Makrogestalt) und definierte Erzeugung der mikroskopischen Schneidkantengestalt z.B. auf derselben Werkzeugschleifmaschine oder Bearbeitungseinrichtung durchführbar sind. Durch die Zerspanung des Schleifkörpers 2 kommt hierbei ständig frisches Abrasivmedium zum Einsatz, wodurch über die Prozessdauer konstante Präparationsbedingungen herrschen. Dabei beschränkt sich die Werkzeugbeeinflussung auf die mit dem Schleifkörper 2 in Kontakt kommenden Bereiche des Schneidwerkzeugs 5, was einen Vorteil gegenüber anderer Präparationsverfahren, wie etwa dem Schleppschleifen oder dem Strahlspanen, ausmacht. Zusätzlich zu den geringen Investitionskosten sind die Präparationskosten pro Werkzeug gering, da der Austausch der Schleifkörper 2 schnell und einfach erfolgen kann.

Insbesondere die Schneidkantenverrundung von langauskragenden Schneidwerkzeugen 13 mit einem hohen Länge-zu-Durchmesserverhältnis (I/d-Verhältnis) erfordert nach aktuellem Stand der Technik eine besondere Handhabung und aufwendige Prozessführung, wenn eine geeignete Schneidkantenpräparation erstellt werden soll. Die erfindungemäße Vorrichtung bietet das Potential, dass auch solche langauskragenden Schneidwerkzeuge 13 durch die einfache Kinematik, die Bearbeitung in einer Aufspannung und innerhalb bestehender Produktionsabläufe in kürzester Zeit auf der Werkzeugschleifmaschine oder Bearbeitungseinrichtung präpariert werden können. Neben Schneidwerkzeugen 13 mit hohem I/d-Verhältnis lassen sich jedoch auch durch eine geringfügige Änderung der Schleifkörper 2 konventionelle rotationssymmetrische Zerspanungswerkzeuge durch dieses Verfahren präparieren.

Neben der Schneidkantenverrundung an Neuwerkzeugen 5 lassen sich durch das erfindungsgemäße Verfahren auch Schneidwerkzeuge 5 präparieren, die nachgeschliffen wurden und somit bereits an bestimmten Funktionsflächen durch eine Hartstoffschicht beschichtet sind. Nach bisherigem Erkenntnisstand ist dies durch aktuell verfügbare Verfahren nicht gezielt möglich, wodurch die Leistungsfähigkeit von nachgeschliffenen Schneidwerkzeugen 5 meist bedeutend geringer ist als die von neuen Schneidwerkzeugen 5.

Maßgebend für die Implementierung der erfindungsgemäßen Vorrichtung 1 ist die Aufnahme der austauschbaren Halterung 4 etwa in der Schleifscheibenaufnahme 3. Die üblicherweise auf Werkzeugschleifmaschinen verwendeten Schleifscheibenaufnahmen 3 haben entsprechende Schnittstellen zur Werkzeugschleifmaschinenspindel. Diese sind meist als Hohlschaftkegel (HSK), Schaftkegel (SK) oder sonstiger, meist genormte Schnittstelle, ausgeführt, um eine hohe Flexibilität und Genauigkeit beim Schleifscheibenwechsel zu ermöglichen. Hierbei werden die Schleifscheiben zum Werkzeugschleifen meist auf einen Dorn 3, z.B. mit einem Durchmesser d = 20 mm, gesetzt, durch Distanzringe positioniert und durch eine Spannmutter 9 fixiert. Der Kern des Dorns 3 hatte bisher keinerlei Funktion. Durch den Einbau der austauschbaren Halterung 4, hier in eine Bohrung 11 mit Innengewinde, wird dem Dorn 3 eine zusätzliche Funktionsmöglichkeit gegeben und die Schleifscheibenaufnahme 3 hinsichtlich ihres Einsatzvermögens deutlich aufgewertet. Neben der Festlegung der austauschbaren Halterung 4 ließen sich durch die, schraubbare oder auch anders fügbare, Verbindung auch andere, nicht dem Zweck der Schneidkantenpräparation dienliche, Funktionselemente implementieren. Auch können entsprechende Aufnahmen an anderen Bearbeitungseinrichtungen vorgesehen werden, etwa an Drehmaschinen, Bohrmaschinen oder sonstigen speziellen oder universal einsetzbaren Einrichtungen.

Die speziell für den Anwendungsfall der Schneidkantenpräparation entwickelten Schleifkörper 2 weisen eine elastische Bindung der Abrasivpartikel mit an den jeweiligen Anwendungsfall festzulegendem Härtegrad auf. Dabei handelt es sich um einen mit feinen oder gröberen Abrasivpartikeln, beispielsweise Siliziumkarbid, Aluminiumdioxid oder Diamant, durchsetzten rotationssymmetrischen Schleifkörper 2, welcher von den zu präparierenden Schneidwerkzeugen 5 sukzessive vollständig zerspant wird. Die rotationssymmetrischen Schleifkörper 2 sind dabei an den Durchmesser des zu präparierenden Schneidwerkzeugs 5 angepasst und mit sehr geringem Aufmaß hergestellt und in das austauschbare Halteelement 4 eingepresst. Somit kann eine Verrundung der exponierten Schneidenecken der Schneidwerkzeuge 5 vermieden bzw. im Vergleich zu bestehenden Verfahren deutlich minimiert werden. Neben den rotationssymmetrischen Grundkörpern aus einer festgelegten Bindungshärte lassen sich auch Schleifkörper 2 herstellen, die unterschiedliche Härtegrade aufweisen und dementsprechend an den Anwendungsfall und die zu bearbeitenden Durchmesser angepasst sind. Hierbei sind insbesondere die Möglichkeiten zu nennen, dass es bei Schneidwerkzeugen 5 notwendig werden kann, dass der Kern 16 des Schleifkörpers 2 eine höhere Härte als der äußere Bereich 17 aufweist, um eine gleichmäßige Schneidkantenverrundung aufgrund der elastischen Deformation des rotationssymmetrischen Schleifkörpers 2 zu erreichen.

Zusätzlich ergeben sich durch die Prozesskinematik Möglichkeiten, bspw. durch die Überlagerung der Drehrichtungen und -geschwindigkeiten, unabhängig von der Leistungsfähigkeit der Werkstück- als auch der Werkzeugspindel einen breiten Parameterraum hinsichtlich der Schnittgeschwindigkeiten beim Zerspanen des Schleifkörpers 2 abzudecken. Des Weiteren lassen sich durch unterschiedlich orientierte, gegen- und gleichläufige, Bewegungen der Schleifscheibenaufnahme 3 mit integriertem Schleifkörper 2 und dem zu präparierenden Schneidwerkzeug 5, Beeinflussungen der Schneidkantenverkippung, des Formfaktors κ, ermöglichen und einstellen. Durch das Einbringen von Lochungen 15, dem Einbringen von Kernen 16 mit unterschiedlichen Härten, Abrasivpartikeln und Korngrößen und die flexible Formgebung der Schleifkörper 2 bietet dieses Verfahren eine Möglichkeit zur Übertragung auf viele weitere Varianten von Zerspanungswerkzeugen 5. Zusätzlich lässt sich durch eine Überlagerung der Achsen der Schleifscheibenaufnahme 3 eine andere Kinematik entwickeln und umsetzen, welche einer Fräsbearbeitung nahe kommt und somit auch eine Präparation von verschiedenen Fräswerkzeugen 5 gezielt an den Stirn- und/oder Umfangsschneiden ermöglicht.

Neben der bereits beschriebenen Verwendung für Schleifkörper 2 zur Schneidkantenpräparation lässt sich die Vorrichtung 1 auch durch das Einsetzen von Messtechnik oder Sensorik erweitern. Durch das Einbringen von elektrischen Leiterbahnen und Sensoren in die austauschbare Halterung 4 ließe sich sogar eine elektronische, mit Akkumulatoren ausgestattete, Überwachungselektronik implementieren und durch eine geeignete Ladetechnik während der nicht Nutzung im Schleifscheibenmagazin oder extern laden.

Aufgrund der Integration der Vorrichtung 1 z.B. in die Schleifscheibenaufnahme 3 ergeben sich nur unwesentlich höhere Anschaffungskosten im Vergleich zu konventionellen Schleifscheibenaufnahmen 3. Damit verbunden ist, dass durch die Integration in die Schleifscheibenaufnahme 3 das Konzept auf nahezu jeder Werkzeugschleifmaschine oder Bearbeitungsmaschine eingesetzt werden kann. Somit entfällt die für die meisten bisher bekannten Verfahren notwendige Investition für zusätzliche Anlagen inkl. der dadurch entstehenden Wartungs- und Instandhaltungskosten sowie das Werkstückhandling nach dem Schleifprozess. Durch die Komplettbearbeitung auf der z.B. Werkzeugschleifmaschine ergeben sich zwar Zeiten, bei der die Maschine nicht für ihren primären Verwendungszweck genutzt werden kann, jedoch sind diese aufgrund der sehr kurzen Prozesszeiten von < 5 s je Präparation marginal. Ein Werkzeugwechsel lässt sich bei geschickter Zusammenstellung der Schleifscheibenpakete auf dem Schleifdorn bzw. durch die Ausrüstung jeder Schleifscheibenaufnahme 3 mit der erfindungsgemäßen Vorrichtung 1 vermeiden, wodurch die Produktivität insgesamt steigt und die Herstellungskosten deutlich reduziert werden können.

Die Anpassung der Schleifkörper 2 an den Durchmesser der Schneidwerkzeuge 5 und das vorher definierte maximale Übermaß des zu zerspanenden Schleifkörpers 2 garantieren eine nahezu nicht relevante Beeinflussung der Schneidenecken und der Nebenschneiden der Schneidwerkzeuge 5. Zusätzlich ergeben sich aufgrund der durch die Spanungsdicke begrenzten Kontaktfläche zwischen Schneidwerkzeug 5 und zu zerspanendem Schleifkörper 2 keinerlei Beeinflussungen der peripheren Flächen des Schneidwerkzeugs 5. Aufgrund der definierten Länge des rotationssymmetrischen Schleifkörpers 2 innerhalb der austauschbaren Halterung 4 lassen sich eine von Durchmesser und Zielverrundung abhängige Anzahl an Schneidwerkzeugen 5 mithilfe des vorgestellten Konzeptes bearbeiten, bis der zu zerspanende Schleifkörper 2 vollständig aufgebraucht ist. Durch Austausch der austauschbaren Halterung 4 bzw. den Wechsel auf eine andere Schleifscheibenaufnahme 3 mit gleichem Schleifkörper 2 ist eine nahtlose, prozesskettenahe Bearbeitung möglich. Die freie Kinematik durch die Montage in der Schleifscheibenaufnahme 3 bietet weiterhin das Potential, auch eine andere, dem Fräsen ähnliche, Prozesskinematik auf der Werkzeugschleifmaschine zu realisieren. Somit ergeben sich Möglichkeiten, um Haupt- und Nebenschneiden der Schneidwerkzeuge 5 mit unterschiedlichen Schneidkantenverrundungen und Formfaktoren zu präparieren.

Neben der Variation von Form der Schleifkörper 2 und Bindungshärte ist es möglich, über eine Anpassung der kinematischen Eingriffsverhältnisse unterschiedliche Formen der Schneidkantenverrundung zu erzeugen. Von besonderer Bedeutung sind hierbei die Rotationsrichtung des Schneidwerkzeugs 5, die Rotationsrichtung des Schleifkörpers 2, die Verweilzeit am Bohrungsgrund sowie der Vorschub pro Umdrehung.

Für langauskragende Tiefbohrwerkzeuge 13 mit unterschiedlichen Durchmessern ist eine Führung der Werkzeugspitze notwendig, um eine Schneidkantenpräparation zu ermöglichen ohne eine Beschädigung des Schneidwerkzeuges 13 resultieren zu lassen. Hierfür ist eine Anpassung der austauschbaren Halterung 4 notwendig. Die Führung des Schneidwerkzeuges 13 ist so zu dimensionieren, dass der Schleifkörper 2 mit der Werkstückachse übereinstimmt und die elastische Durchbiegung des Schneidwerkzeugs 13 kompensiert wird. Die Komplexität der Präparation resultiert dabei aus den Anforderungen an die Schneidkante. Neben der stärkeren Verrundung der Außenschneide ist bei der Anwendung an Einlippentiefbohrwerkzeugen auch eine deutlich geringere Abrundung der Innenschneide zu erreichen.

### Sachnummernliste

- 1: - erfindungsgemäße Vorrichtung
- 2: - Schleifkörper
- 3: - Aufnahmebund Schleifscheibenaufnahme
- 4: - austauschbare Halterung
- 5: - Schneidwerkzeug
- 6: - Gewinde austauschbare Halterung
- 7: - Schneiden Schneidwerkzeug
- 8: - Spanngewinde für Schleifscheibe
- 9: - Spannmutter für Schleifscheibe
- 10: - Werkzeugkonus
- 11: - Bohrung in Schleifscheibenaufnahme
- 12: - Führungsbuchse
- 13: - Einlippenbohrer
- 14: - Schleifscheibe
- 15: - Lochung
- 16: - Kern mit höherer Bindungshärte
- 17: - Umfangsbereich mit niedrigerer Bindungshärte
- 18: - Reibwerkzeug
- 19: - Stufenbohrer
- 20: - Fräswerkzeug
- 21: - umgebender Schleifkörper
- 22: - innenliegender Schleifkörper
- 23: - Bohrung Halterung
- 24: - Zustellrichtung
- 25: - palettenartiges Magazin
- 26: - Aufnahmen

## Patentansprüche

1. Vorrichtung (1) zur Schneidkantenpräparation von Schneidwerkzeugen (5), insbesondere von Bohrern oder Fräsern, insbesondere von Hartmetall-Schneidwerkzeugen, mit einem im Wesentlichen zylindrisch ausgebildeten Schleifkörper (2) und mit einer hülsenartigen Halterung (4), wobei das Schneidwerkzeug (5) während einer Relativbewegung mit dem mit abtragenden Partikeln versehenen und flexibel gebundenen Schleifkörper (2) spanend wechselwirkt und die Partikel des Schleifkörpers (2) die Kantengeometrie des Schneidwerkzeugs (5) beeinflussen,
**dadurch gekennzeichnet, dass**
der Schleifkörper (2) hinsichtlich seiner Abmessungen im Wesentlichen an die Abmessungen des jeweils zu präparierenden Schneidwerkzeugs (5) angepasst ist, wobei zylindrische Umfangsabmessungen des Schleifkörpers (2) im Wesentlichen Umfangsabmessungen des zu präparierenden Schneidwerkzeugs (5) angepasst sind, wobei der Schleifkörper (2) in einer Bohrung (23) der auswechselbaren hülsenartigen Halterung (4) drehfest eingepresst ist, die dazu geeignet ist im Bereich einer Bearbeitungseinrichtung, insbesondere einer Werkzeugschleifmaschine, gehalten zu werden, und wobei der Schleifkörper (2) derart in der hülsenartigen Halterung (4) gehalten ist, dass der Schleifkörper (2) von dem Schneidwerkzeug (5) zur Schneidkantenpräparation zerspanbar ist, wobei der Schleifkörper (2) einen größeren Außendurchmesser als der Außendurchmesser des Schneidwerkzeugs (5) aufweist, damit Schneiden des Schneidwerkzeugs (5) bei der Schneidkantenpräparation nur mit dem Schleifkörper (2) und nicht mit der austauschbaren Halterung (4) in Kontakt kommen, und wobei der Schleifkörper (2) eine auf den Schneidwerkzeugdurchmesser (5) abgestimmte, sich axial erstreckende Lochung (15) aufweist, innerhalb derer das Schneidwerkzeug (5) nicht von den Partikeln des Schleifkörpers (2) beeinflusst wird.

2. Vorrichtung (1) gemäß Anspruch 1, **dadurch gekennzeichnet, dass** die auswechselbare Halterung (4) in einer Schleifscheibenaufnahme (3) einer Werkzeugschleifmaschine einsetzbar gehalten ist.

3. Vorrichtung (1) gemäß einem der vorstehenden Ansprüche, **dadurch gekennzeichnet, dass** der rotationssymmetrische Schleifkörper (2) mit an den Durchmesser des zu präparierenden Schneidwerkzeugs (5) angepasstem, sehr geringem Aufmaß herstellbar und in die auswechselbare Halterung (4) einpressbar ist.

4. Vorrichtung (1) gemäß einem der vorstehenden Ansprüche, **dadurch gekennzeichnet, dass** die auswechselbare Halterung (4) in eine vorzugsweise zentrale Bohrung (11) in der Schleifscheibenaufnahme (3), vorzugsweise in dem Aufnahmebund für die Schleifscheibe (14), oder einer anderen Bearbeitungseinrichtung einsteckbar ist.

5. Vorrichtung (1) gemäß Anspruch 4, **dadurch gekennzeichnet, dass** die auswechselbare Halterung (4) ein Außengewinde aufweist (6), das in die mit Innengewinde ausgestattete Bohrung (11) in der Schleifscheibenaufnahme (3) oder einer anderen Bearbeitungseinrichtung einschraubbar ist.

6. Vorrichtung (1) gemäß Anspruch 4, **dadurch gekennzeichnet, dass** die auswechselbare Halterung (4) in eine vorzugsweise zentrale Bohrung (11) in der Schleifscheibenaufnahme (3) oder einer anderen Bearbeitungseinrichtung einpressbar oder einsteckbar und dort drehfest gehaltert ist.

7. Vorrichtung (1) gemäß einem der vorstehenden Ansprüche, **dadurch gekennzeichnet, dass** im Bereich der auswechselbaren Halterung (4) für den Schleifkörper (2) eine Führungsbuchse (12) angeordnet ist, durch die langauskragende asymmetrische Schneidwerkzeuge (13), vorzugsweise Tiefbohrwerkzeuge, Einlippenbohrer, Wendelbohrer oder dgl. mit einem großen Länge/Durchmesserverhältnis geführt präparierbar sind, wobei die Führungsbuchse (12) insbesondere so relativ zu der auswechselbaren Halterung (4) angeordnet ist, vorzugsweise in Verlängerung der auswechselbaren Halterung (4) an dieser angeordnet ist, dass die Führungsbuchse (12) das langauskragende Schneidwerkzeug (13) vor dem Bereich der Zerspanung des Schleifkörpers (2) führt und stützt.

8. Vorrichtung (1) gemäß einem der vorstehenden Ansprüche, **dadurch gekennzeichnet, dass** in die auswechselbare Halterung (4) elektrische Leiterbahnen und/oder Sensorelemente einbringbar sind, die Informationen über den Ablauf der Schneidkantenpräparation bereitstellen, wobei insbesondere die Sensorelemente mit in die auswechselbare Halterung (4) integrierten Akkumulatoren ausgestattet sind, die während der Nichtnutzung im Schleifscheibenmagazin oder extern ladbar sind.

9. Vorrichtung (1) gemäß einem der vorstehenden Ansprüche, **dadurch gekennzeichnet, dass** der Schleifkörper (2) Abrasivpartikel aufweist, insbesondere aus Siliziumkarbid, Aluminiumdioxid oder Diamant, und von den zu präparierenden Schneidwerkzeugen (5) sukzessive vollständig zerspanbar ist.

10. Vorrichtung (1) gemäß Anspruch 9, **dadurch gekennzeichnet, dass** der Schleifkörper (2) eine Mischung feinerer und/oder gröberer Abrasivpartikel aufweist, wobei die Verteilung feinerer und/oder gröberer Abrasivpartikel innerhalb des Schleifkörpers (2) insbesondere inhomogen ausgebildet ist.

11. Vorrichtung (1) gemäß einem der vorstehenden Ansprüche, **dadurch gekennzeichnet, dass** der Schleifkörper (2) Abschnitte (21, 22) mit unterschiedlichen Härtegraden der Bindung aufweist, insbesondere radiale ringförmige Abschnitte (21, 22) unterschiedlicher Härtegrade, wobei insbesondere der Kern (22) des Schleifkörpers (2) eine höhere Härte der Bindung als der äußere Bereich (21) aufweist, um eine gleichmäßige Schneidkantenverrundung aufgrund der elastischen Deformation des rotationssymmetrischen Schleifkörpers (2) zu erreichen.

12. Verfahren zur Schneidkantenpräparation von Schneidwerkzeugen (5), insbesondere von Bohrern oder Fräsern, insbesondere von Hartmetall-Schneidwerkzeugen, wobei das Schneidwerkzeug (5) während einer Relativbewegung mit einem mit abtragenden Partikeln versehenen und flexibel gebundenen Schleifkörper (2), der im Wesentlichen zylindrisch ausgebildet ist, spanend wechselwirkt und die Partikel des Schleifkörpers (2) die Kantengeometrie des Schneidwerkzeugs (5) beeinflussen,
**dadurch gekennzeichnet, dass**
der Schleifkörper (2) hinsichtlich seiner Abmessungen im Wesentlichen an die Abmessungen des jeweils zu präparierenden Schneidwerkzeugs (5) angepasst ist, wobei zylindrische Umfangsabmessungen des Schleifkörpers (2) im Wesentlichen Umfangsabmessungen des zu präparierenden Schneidwerkzeugs (5) angepasst sind, und wobei der Schleifkörper (2) in einer Bohrung von einer auswechselbaren, im Bereich einer Bearbeitungseinrichtung, insbesondere einer Werkzeugschleifmaschine, angeordneten hülsenartigen Halterung (4) drehfest eingepresst wird, in der der Schleifkörper (2) von den zu präparierenden Schneidwerkzeugen (5) sukzessive vollständig zerspant wird, wobei der Schleifkörper (2) einen größeren Außendurchmesser als der Außendurchmesser des Schneidwerkzeugs (5) aufweist, damit Schneiden des Schneidwerkzeugs (5) bei der Schneidkantenpräparation nur mit dem Schleifkörper (2) und nicht mit der austauschbaren hülsenartigen Halterung (4) in Kontakt kommen, und wobei der Schleifkörper (2) eine auf den Schneidwerkzeugdurchmesser (5) abgestimmte, sich axial erstreckende Lochung (15) aufweist, innerhalb derer das Schneidwerkzeug (5) nicht von den Partikeln des Schleifkörpers (2) beeinflusst wird.

13. Verfahren gemäß Anspruch 12, **dadurch gekennzeichnet, dass** die Schneidkantenpräparation in derselben Aufspannung unmittelbar nach der erstmaligen Herstellung der Form des Schneidwerkzeugs (5) oder dem Nachschleifen des Schneidwerkzeuges (5) auf der gleichen Bearbeitungseinrichtung durchgeführt wird.

14. Verfahren gemäß einem der Ansprüche 12 oder 13, **dadurch gekennzeichnet, dass** durch die Relativbewegung zwischen Schleifkörper (2) und Schneidwerkzeug (5), insbesondere durch die Überlagerung der Drehrichtungen und Drehgeschwindigkeiten, eine breite Anpassung der Schnittgeschwindigkeiten beim Zerspanen des Schleifkörpers (2) erzielt wird.

15. Verfahren gemäß Anspruch 14, **dadurch gekennzeichnet, dass** der Schleifkörper (2) und/oder das Schneidwerkzeug (5) bei der Zerspanung des Schleifkörpers (2) rotatorische Bewegungen durchführen, wobei insbesondere eine Überlagerung der Rotationsbewegung von Schleifkörper (2) und/oder Schneidwerkzeug (5) gezielte Verrundungen und/oder Verkippungen der Schneidkante des Schneidwerkzeugs (5) und/oder eine Herstellung asymmetrischer Schneidkantenprofile und/oder über den Werkzeugdurchmesser variabler Schneidkantenprofile erlaubt.

16. Verfahren gemäß Anspruch 14, **dadurch gekennzeichnet, dass** das zu präparierende Schneidwerkzeug (5) die erforderlichen translatorischen und rotatorischen Bewegungen während der Schneidkantenpräparation ausführt.

17. Verfahren gemäß einem der Ansprüche 12 bis 16, **dadurch gekennzeichnet, dass** der Schleifkörper (2) mit Abschnitten mit unterschiedlichen Härtegraden der Bindung variable Verrundungen über den Schneidenbereich der Schneidwerkzeuge (5) erzeugt.

18. Verfahren gemäß einem der Ansprüche 12 bis 17, **dadurch gekennzeichnet, dass** der Schleifkörper (2) durch eine auf den Schneidwerkzeugdurchmesser (5) abgestimmte, sich axial erstreckende Lochung (15), in der das Schneidwerkzeug (5) nicht von den Partikeln des Schleifkörpers (2) beeinflusst wird, die axialen Bereiche des Schneidwerkzeugs (5), insbesondere die Hauptschneiden eines Bohrwerkzeuges keiner Schneidkantenpräparation, insbesondere keiner Verrundung der Querschneide unterzieht.

19. Verfahren gemäß einem der Ansprüche 12 bis 18, **dadurch gekennzeichnet, dass** der Schleifkörper (2) auf den Schneidwerkzeugdurchmesser (5) abgestimmte Außenabmessungen aufweist, durch den nur gezielt Bereiche der Schneiden des Schneidwerkzeugs (5) einer Schneidkantenpräparation unterzogen werden.

20. Verfahren gemäß einem der Ansprüche 12 bis 19, **dadurch gekennzeichnet, dass** die Schneidkantenpräparation an Neuwerkzeugen (5) oder an Schneidwerkzeugen (5) durchgeführt wird, die nachgeschliffen wurden und somit bereits an bestimmten Funktionsflächen durch eine Hartstoffschicht beschichtet sind.

21. Verfahren gemäß einem der Ansprüche 12 bis 20, **dadurch gekennzeichnet, dass** das Schneidwerkzeug (5) mit Haupt- und Nebenschneiden, insbesondere Fräswerkzeugen (20), Reibwerkzeugen (18) und/oder Stufenbohrwerkzeugen (19), für die Schneidkantenpräparation mit seinen Haupt- bzw. Nebenschneiden jeweils nacheinander zugeordnete Schleifkörper (2) unterschiedlicher Eigenschaften zerspant.

22. Schleifkörper (2) zur Durchführung des Verfahrens gemäß Anspruch 12,
**dadurch gekennzeichnet, dass** die zylindrischen Umfangsabmessungen des Schleifkörpers (2) im Wesentlichen den Umfangsabmessungen des zu präparierenden Schneidwerkzeugs (5) angepasst sind.

## Claims

1. Apparatus (1) for a cutting-edge preparation of cutting tools (5), in particular of drills or milling tools, in particular of hard-metal cutting tools,
with a grinding body (2) that is realized substantially cylindrically,
and with a sleeve-like holder (4),
wherein during a relative movement the cutting tool (5) interacts in a machining fashion with the flexibly-bonded grinding body (2) that is provided with abrasive particles, the particles of the grinding body (2) influencing the edge geometry of the cutting tool (5),
**characterized in that**
the grinding body (2) is adapted with its dimensions substantially to the dimensions of the cutting tool (5) that is respectively to be prepared,
wherein cylindrical circumferential measurements of the grinding body (2) are substantially adapted to circumferential measurements of the cutting tool (5) that is to be prepared,
wherein the grinding body (2) is pressed, in a rotationally fix fashion, into a bore (23) of the exchangeable sleeve-like holder (4), which is suitable to be held in the region of a processing device, in particular of a tool grinding machine,
and wherein the grinding body (2) is held in the sleeve-like holder (4) in such a way that the grinding body (2) is machinable by the cutting tool (5) for the cutting edge preparation,
wherein the grinding body (2) has an outer diameter that is greater than the outer diameter of the cutting tool (5), such that in the cutting edge preparation the cutters of the cutting tool (5) come into contact only with the grinding body (2) and not with the exchangeable holder (4),
and wherein the grinding body (2) has an axially-extending perforation (15), which is adapted to the cutting tool diameter (5) and within which the cutting tool (5) is not affected by the particles of the grinding body (2).

2. Apparatus (1) according to claim 1,
**characterized in that** the exchangeable holder (4) is held so as to be insertable in a grinding disk receptacle (3) of a tool grinding machine.

3. Apparatus (1) according to any one of the preceding claims,
**characterized in that** the rotationally symmetrical grinding body (2) can be manufactured and be pressed into the exchangeable holder (4) with a very slight allowance adapted to the diameter of the cutting tool (5) that is to be prepared.

4. Apparatus (1) according to any one of the preceding claims,
**characterized in that** the exchangeable holder (4) is insertable into a, preferably central, bore (11) in the grinding disk receptacle (3), preferably in the receiving collar for the grinding disk (14), or of a different processing device.

5. Apparatus (1) according to claim 4,
**characterized in that** the exchangeable holder (4) comprises an outer thread (6) that can be screwed into the bore (11), which is provided with an inner thread, in the grinding disk receptacle (3) or of a different processing device.

6. Apparatus (1) according to claim 4,
**characterized in that** the exchangeable holder (4) can be pressed or inserted into a, preferably central, bore (11) in the grinding disk receptacle (3), or of a different processing device, and is held there in a rotationally fix fashion.

7. Apparatus (1) according to any one of the preceding claims,
**characterized in that** a guide bushing (12) is arranged in the region of the exchangeable holder (4) for the grinding body (2), via which long-projecting asymmetrical cutting tools (13), preferably deep-drilling tools, single-lip drills, helical drills or the like, having a great length:diameter ratio, can be guided and prepared,
wherein the guide bushing (12) is in particular arranged relative to the exchangeable holder (4) - preferably on the exchangeable holder (4) in a prolongation of the exchangeable holder (4) - in such a way that the guide bushing (12) guides and supports the long-projecting cutting tool (13) in front of the region of the machining of the grinding body (2).

8. Apparatus (1) according to any one of the preceding claims,
**characterized in that** electrical conductor paths and/or sensor elements, which provide information on the progression of the cutting edge preparation, are introducible in the exchangeable holder (4),
wherein in particular the sensor elements are equipped with accumulators, which are integrated in the exchangeable holder (4) and can be charged, while not in use, in the grinding disk magazine or externally.

9. Apparatus (1) according to any one of the preceding claims,
**characterized in that** the grinding body (2) comprises abrasive particles, in particular of silicon carbide, aluminum dioxide or diamond, and is successively completely machinable by the cutting tools (5) which are to be prepared.

10. Apparatus (1) according to claim 9,
**characterized in that** the grinding body (2) comprises a mixture of fine and/or coarse abrasive particles,
wherein a distribution of fine and/or coarse abrasive particles within the grinding body (2) is in particular realized inhomogeneously.

11. Apparatus (1) according to any one of the preceding claims,
**characterized in that** the grinding body (2) comprises sections (21, 22) having differing degrees of hardness of the bonding, in particular radial annulus-shaped sections (21, 22) having differing degrees of hardness,
wherein in particular the core (22) of the grinding body (2) has a higher hardness of the bonding than the peripheral region (21) in order to achieve a regular cutting edge rounding due to the elastic deformation of the rotationally symmetrical grinding body (2).

12. Method for a cutting edge preparation of cutting tools (5), in particular of drills or milling tools, in particular of hard-metal cutting tools,
wherein during a relative movement the cutting tool (5) interacts in a machining fashion with a flexibly-bonded grinding body (2) which is provided with abrasive particles, the particles of the grinding body (2) influencing the edge geometry of the cutting tool (5),
**characterized in that**
the grinding body (2) is adapted with its dimensions substantially to the dimensions of the respective cutting tool (5) that is to be prepared,
wherein cylindrical circumferential measurements of the grinding body (2) are substantially adapted to circumferential measurements of the cutting tool (5) that is to be prepared,
and wherein the grinding body (2) is pressed, in a rotationally fix fashion, into a bore of an exchangeable sleeve-like holder (4), which is arranged in the region of a processing device, in particular of a tool grinding machine, and in which the grinding body (2) is successively completely machined by the cutting tools (5) which are to be prepared,
wherein the grinding body (2) has an outer diameter that is greater than the outer diameter of the cutting tool (5) such that in the cutting edge preparation cutters of the cutting tool (5) come into contact only with the grinding body (2) and not with the exchangeable sleeve-like holder (4),
and wherein the grinding body (2) has an axially-extending perforation (15), which is adapted to the cutting tool diameter (5) and within which the cutting tool (5) is not affected by the particles of the grinding body (2).

13. Method according to claim 12,
**characterized in that** the cutting edge preparation is carried out in the same clamping arrangement, directly following a first-time manufacturing of the shape of the cutting tool (5) or following a regrinding of the cutting tool (5), on the same processing device.

14. Method according to any one of claims 12 or 13,
**characterized in that** in the machining of the grinding body (2) a wide range of adaptation of the cutting speeds is achieved by the relative movement of grinding body (2) and cutting tool (5), in particular by the superimposition of the rotation directions and rotation speeds.

15. Method according to claim 14,
**characterized in that** during the machining of the grinding body (2), the grinding body (2) and/or the cutting tool (5) execute rotary movements,
wherein in particular a superimposition of the rotary movements of the grinding body (2) and/or of the cutting tool (5) permits selective roundings and/or tiltings of the cutting edge of the cutting tool (5), and/or permits a production of asymmetrical cutting edge profiles and/or of cutting edge profiles which are variable over the tool diameter.

16. Method according to claim 14,
**characterized in that** during the cutting edge preparation the cutting tool (5) that is to be prepared executes the necessary translational and rotary movements.

17. Method according to any one of claims 12 to 16,
**characterized in that** the grinding body (2) creates variable roundings over the cutting region of the cutting tools (5) by means of sections having different degrees of hardness of the bonding.

18. Method according to any one of claims 12 to 17,
**characterized in that** due to an axially-extending perforation (15), which is adapted to the cutting tool diameter (5) and within which the cutting tool (5) is not affected by the particles of the grinding body (2), the grinding body (2) does not subject the axial regions of the cutting tool (5), in particular the main cutters of a drilling tool, to a cutting edge preparation, in particular to a rounding of the transverse cutter.

19. Method according to any one of claims 12 to 18,
**characterized in that** the grinding body (2) has outer measurements which are adapted to the cutting tool diameter (5), such that only selected regions of the cutters of the cutting tool (5) are subjected to a cutting edge preparation.

20. Method according to any one of claims 12 to 19,
**characterized in that** the cutting edge preparation is carried out on new tools (5) or on cutting tools (5) which were reground and are therefore already coated with a hard-metal layer on certain functional surfaces.

21. Method according to any one of claims 12 to 20,
**characterized in that** for the cutting edge preparation, the cutting tool (5) having main cutters and secondary cutters, in particular milling tools (20), frictional tools (18) and/or sequential-drilling tools (19), successively machines - by means of its main cutters, respectively secondary cutters - respectively corresponding grinding bodies (2) which have different characteristics and are allocated one by one.

22. Grinding body (2) for an execution of the method according to claim 12,
**characterized in that** the cylindrical circumferential measurements of the grinding body (2) are substantially adapted to the circumferential measurements of the cutting tool (5) that is to be prepared.

## Revendications

1. Appareil (1) pour la préparation d'arêtes tranchantes d'outils de coupe (5), en particulier de forets ou de fraises, en particulier d'outils de coupe en métal dur, comprenant un corps abrasif (2) réalisé de manière sensiblement cylindrique et comprenant un support de type douille (4),
où l'outil de coupe (5) interagit pendant un mouvement relatif, en enlevant de copeaux, avec le corps abrasif (2) qui est pourvu de particules abrasives et est lié flexiblement, les particules du corps abrasif (2) influençant la géométrie d'arêtes de l'outil de coupe (5),
**caractérisé en ce que**
le corps abrasif (2) est adapté avec ses dimensions sensiblement aux dimensions de l'outil de coupe (5) qui est respectivement à préparer,
où des dimensions circonférentielles cylindriques du corps abrasif (2) sont adaptées sensiblement aux dimensions circonférentielles de l'outil de coupe (5) qui est à préparer,
où le corps abrasif (2) est pressé fixement en rotation dans un alésage (23) du support remplaçable de type douille (4) qui est apte à être maintenu dans une zone d'un dispositif de traitement, en particulier d'une rectifieuse d'outils,
et où le corps abrasif (2) est maintenu dans le support de type douille (4) de telle sorte que le corps abrasif (2) puisse être usiné par usinage moyennant l'outil de coupe (5) pour la préparation d'arêtes tranchantes,
où le corps abrasif (2) présente un diamètre extérieur supérieur au diamètre extérieur de l'outil de coupe (5) afin que lors de la préparation d'arêtes tranchantes, des coupes de l'outil de coupe (5) n'entrent en contact qu'avec le corps abrasif (2) et n'entrent pas en contact avec le support remplaçable (4),
et où le corps abrasif (2) comporte une perforation (15) qui est adaptée au diamètre de l'outil de coupe (5) et s'étend axialement et à l'intérieur de laquelle l'outil de coupe (5) n'est pas influencé par les particules du corps abrasif (2).

2. Appareil (1) selon la revendication 1,
**caractérisé en ce que** le support remplaçable (4) est maintenu de telle sorte qu'il puisse être inséré dans un logement de meule (3) d'une rectifieuse d'outils.

3. Appareil (1) selon l'une quelconque des revendications précédentes,
**caractérisé en ce que** le corps abrasif (2) à symétrie de rotation peut être fabriqué et être pressé dans le support remplaçable (4) avec une très faible surépais-seur adaptée au diamètre de l'outil de coupe (5) qui est à préparer.

4. Appareil (1) selon l'une quelconque des revendications précédentes,
**caractérisé en ce que** le support remplaçable (4) peut être enfiché dans un alésage (11), de préférence un alésage (11) central, dans le logement de meule (3), de préférence dans le collet à logement pour la meule (14), ou dans un autre dispositif de traitement.

5. Appareil (1) selon la revendication 4,
**caractérisé en ce que** le support remplaçable (4) comporte un filetage extérieur (6) qui peut être vissé dans l'alésage (11), qui est pourvu d'un filetage intérieur, dans le logement de meule (3) ou d'un autre dispositif de traitement.

6. Appareil (1) selon la revendication 4,
**caractérisé en ce que** le support remplaçable (4) peut être pressé ou enfiché dans un alésage (11), de préférence un alésage (11) central, dans le logement de meule (3) ou d'un autre dispositif de traitement, le support remplaçable (4) y étant maintenu fixement en rotation.

7. Appareil (1) selon l'une quelconque des revendications précédentes,
**caractérisé en ce que** dans la zone du support remplaçable (4) pour le corps abrasif (2) une douille de guidage (12) est disposée, à travers laquelle des outils de coupe asymétriques en porte-à-faux (13), de préférence des outils de perçage profond, des forets à lèvre simple, des forets hélicoïdaux ou similaires, ayant un rapport longueur/diamètre important, peuvent être guidés et préparés, où la douille de guidage (12) est en particulier disposée par rapport au support remplaçable (4), de préférence disposée en prolongement du support remplaçable (4) sur celui-ci, de telle sorte que la douille de guidage (12) guide et soutienne l'outil de coupe en porte-à-faux (13) avant la zone de l'usinage du corps abrasif (2).

8. Appareil (1) selon l'une quelconque des revendications précédentes,
**caractérisé en ce que** des pistes conductrices électriques et/ou des éléments capteurs, qui fournissent des informations sur le déroulement de la préparation d'arêtes tranchantes, peuvent être introduits dans le support remplaçable (4), où en particulier les éléments capteurs sont équipés d'accumulateurs, qui sont intégrés dans le support remplaçable (4) et qui peuvent être chargés pendant la non-utilisation dans le magasin de meules ou à l'extérieur.

9. Appareil (1) selon l'une quelconque des revendications précédentes,
**caractérisé en ce que** le corps abrasif (2) comprend des particules abrasives, en particulier en carbure de silicium, en dioxyde d'aluminium ou en diamant, et que le corps abrasif (2) peut être usiné complètement successivement par les outils de coupe (5) qui sont à préparer.

10. Appareil (1) selon la revendication 9,
**caractérisé en ce que** le corps abrasif (2) comporte un mélange de particules abrasives plus fines et/ou plus grossières, où la répartition de particules abrasives plus fines et/ou plus grossières à l'intérieur du corps abrasif (2) est en particulier réalisée de manière non homogène.

11. Appareil (1) selon l'une quelconque des revendications précédentes,
**caractérisé en ce que** le corps abrasif (2) comporte des sections (21, 22) ayant différents degrés de dureté de liaison, en particulier des sections annulaires radiales (21, 22) ayant différents degrés de dureté,
où en particulier le noyau (22) du corps abrasif (2) présente une dureté de liaison plus élevée que la zone extérieure (21), afin d'obtenir un arrondi d'arête tranchante uniforme en raison de la déformation élastique du corps abrasif (2) à symétrie de rotation.

12. Procédé pour la préparation d'arêtes tranchantes d'outils de coupe (5), en particulier de forets ou de fraises, en particulier d'outils de coupe en métal dur,
où l'outil de coupe (5) interagit pendant un mouvement relatif, en enlevant de copeaux, avec un corps abrasif (2) qui est pourvu de particules abrasives, qui est lié flexiblement et qui est réalisé de manière sensiblement cylindrique, les particules du corps abrasif (2) influençant la géométrie d'arêtes de l'outil de coupe (5),
**caractérisé en ce que**
le corps abrasif (2) est adapté avec ses dimensions sensiblement aux dimensions de l'outil de coupe (5) qui est respectivement à préparer,
où des dimensions circonférentielles cylindriques du corps abrasif (2) sont adaptées sensiblement aux dimensions circonférentielles de l'outil de coupe (5) qui est à préparer,
et où le corps abrasif (2) est pressé fixement en rotation dans un alésage d'un support remplaçable de type douille (4) qui est disposé dans une zone d'un dispositif de traitement, en particulier d'une rectifieuse d'outils, et dans laquelle le corps abrasif (2) est usiné complètement successivement par les outils de coupe (5) qui sont à préparer,
où le corps abrasif (2) présente un diamètre extérieur supérieur au diamètre extérieur de l'outil de coupe (5) afin que des coupes de l'outil de coupe (5), lors de la préparation d'arêtes tranchantes, n'entrent en contact qu'avec le corps abrasif (2) et n'entrent pas en contact avec le support (4) remplaçable,
et où le corps abrasif (2) comporte une perforation (15) qui est adaptée au diamètre de l'outil de coupe (5) et qui s'étend axialement et à l'intérieur de laquelle l'outil de coupe (5) n'est pas influencé par les particules du corps abrasif (2).

13. Procédé selon la revendication 12,
**caractérisé en ce que** la préparation d'arêtes tranchantes est réalisée dans la même prise en serrage, directement après la première fabrication de la forme de l'outil de coupe (5) ou après la réaffûtation de l'outil de coupe (5), sur le même dispositif de traitement.

14. Procédé selon l'une des revendications 12 ou 13,
**caractérisé en ce que** lors de l'usinage du corps abrasif (2) une adaptation large des vitesses de coupe est obtenue par le mouvement relatif entre le corps abrasif (2) et l'outil de coupe (5), en particulier par la superposition des sens de rotation et des vitesses de rotation.

15. Procédé selon la revendication 14,
**caractérisé en ce que** lors de l'usinage du corps abrasif (2), le corps abrasif (2) et/ou l'outil de coupe (5) exécutent des mouvements rotatifs,
où en particulier une superposition du mouvement rotatif du corps abrasif (2) et/ou de l'outil de coupe (5) permet des arrondis et/ou des basculements ciblés de l'arête tranchante de l'outil de coupe (5) et/ou permet une fabrication de profils d'arêtes tranchantes asymétriques et/ou de profils d'arêtes tranchantes variables sur le diamètre de l'outil.

16. Procédé selon la revendication 14,
**caractérisé en ce que** l'outil de coupe (5) qui est à préparer exécute les mouvements de translation et de rotation nécessaires pendant la préparation d'arêtes tranchantes.

17. Procédé selon l'une quelconque des revendications 12 à 16,
**caractérisé en ce que** le corps abrasif (2), avec des sections ayant différents degrés de dureté de liaison, génère des arrondis variables sur la zone de lame des outils de coupe (5).

18. Procédé selon l'une quelconque des revendications 12 à 17,
**caractérisé en ce que** par une perforation (15), qui est adaptée au diamètre de l'outil de coupe (5) et qui s'étend axialement et dans laquelle l'outil de coupe (5) n'est pas influencé par les particules du corps abrasif (2), le corps abrasif (2) ne soumet pas les zones axiales de l'outil de coupe (5), en particulier les arêtes tranchantes principales d'un outil de perçage, à une préparation d'arêtes tranchantes, en particulier à un arrondi de l'arête tranchante transversale.

19. Procédé selon l'une quelconque des revendications 12 à 18,
**caractérisé en ce que** le corps abrasif (2) présente des dimensions extérieures adaptées au diamètre de l'outil de coupe (5), de sorte que seulement des zones des arêtes tranchantes de l'outil de coupe (5) soient sélectivement soumises à une préparation d'arêtes tranchantes.

20. Procédé selon l'une quelconque des revendications 12 à 19,
**caractérisé en ce que** la préparation d'arêtes tranchantes est réalisée sur de nouveaux outils (5) ou sur des outils de coupe (5) affûtés qui sont donc déjà revêtus sur certaines surfaces fonctionnelles par une couche de matériau dur.

21. Procédé selon l'une quelconque des revendications 12 à 20,
**caractérisé en ce que** pour la préparation d'arêtes tranchantes l'outil de coupe (5) avec des coupes principales et secondaires, en particulier des outils de fraisage (20), des outils de friction (18) et/ou des outils de perçage étagés (19), successivement usine moyennant ses coupes principales ou secondaires des corps abrasifs (2) respectivement associés l'un après l'autre et ayant des propriétés différentes.

22. Corps abrasif (2) pour la mise en œuvre du procédé selon la revendication 12,
**caractérisé en ce que** les dimensions circonférentielles cylindriques du corps abrasif (2) sont adaptées sensiblement aux dimensions circonférentielles de l'outil de coupe (5) qui est à préparer.
